# EUROPÄISCHE PATENTSCHRIFT

(11) **EP 1 796 507 B1**
(45) Veröffentlichungstag und Bekanntmachung des Hinweises auf die Patenterteilung: **23.10.2013**
(21) Anmeldenummer: 05785195.8
(22) Anmeldetag: 07.09.2005
(51) Int. Cl.: A46B 11/00

(54) **BÜRSTE, INSBESONDERE ZAHNBÜRSTE, UND VERFAHREN ZU DEREN HERSTELLUNG**
BRUSH, IN PARTICULAR TOOTHBRUSH AND ASSOCIATED PRODUCTION METHOD
BROSSE, EN PARTICULIER BROSSE À DENTS, ET PROCÉDÉ DE PRODUCTION DE CETTE BROSSE

(30) Priorität: 22.09.2004 EP 04022614
(43) Veröffentlichungstag der Anmeldung: 20.06.2007
(62) Teilanmeldung aus: 10011705.0
(73) Patentinhaber: Trisa Holding AG, 6234 Triengen (CH)
(72) Erfinder: BÄRTSCHI, Armin, 4652 Winznau (CH); GROSS, Peter, 6204 Sempach (CH)
(74) Vertreter: Steinegger, Peter
(86) Internationale Anmeldenummer: PCT/EP2005/009615
(87) Internationale Veröffentlichungsnummer: WO 2006/032367

(56) Entgegenhaltungen:
- EP-A- 1 138 223
- EP-A- 1 190 643
- WO-A-88/01839
- WO-A-97/13427
- BE-A7- 1 001 993
- DE-U1- 29 718 117
- FR-A- 2 583 625
- FR-A- 2 646 068
- GB-A- 491 140
- GB-A- 2 323 026
- GB-A- 2 343 619
- NL-A- 9 400 631
- US-A- 1 947 720
- US-A- 2 739 328
- US-A- 5 392 482
- US-A- 5 865 195

## Beschreibung

Die Erfindung betrifft eine Zahnbürste nach Anspruch 1, und ein Verfahren zu deren Herstellung nach Anspruch 19.

Es sind Einweg-Zahnbürsten bekannt, die in verschiedener Art und Weise bereits Zahnpasta enthalten. Bei der US 5,346,324 und US 5,909,977 befindet sich dünnflüssige Zahnpasta in einem Reservoir im Griffbereich und wird durch einen Kolben in den Kopfbereich gedrückt, wo sie über Öffnungen in den Bereich der Borsten austritt. Nachteilig hieran ist die schwierige Dosierung der Zahnpasta, die Notwendigkeit der Verwendung sehr dünnflüssiger Zahnpasta, der unhandliche Griff, das häufige Eintrocknen und damit Verstopfen des Fluidkanals sowie das schwierige bis unmögliche Nachfüllen des Reservoirs.

Es sind ausserdem Zahnbürsten bekannt, bei denen sich eine vorbestimmte Menge Zahnpasta in einem Hohlbereich im Kopfbereich befindet und vor dem Putzen durch manuelle Deformation des Kopfbereichs ausgepresst wird. Bei der US 1,947,720 wird durch Deformieren des Kopfbereichs eine schlitzartige, zunächst verschlossene Öffnung aufgebrochen, so dass die Zahnpasta austreten kann. Ein Mehrfachgebrauch durch Nachfüllen oder eine genaue Dosierung ist nicht möglich. Die Abgabe von Zahnpasta ist ausserdem mit verhältnismässig grossem Kraftaufwand verbunden. Ähnliche Beispiele mit Zahnpastaabgabe durch manuelles Auspressen zeigen FR 2 583 625 oder US 5,865,195. Bei der US 5,490,530 können die Austrittsöffnungen durch einen Schieber wiederverschlossen werden. Die Zahnpasta wird durch Drücken eines Knopfes, der auf der Unterseite des Kopfteils angeordnet ist und das Volumen des Zahnpastareservoirs vermindert, hinausgepresst. Ein genaues Dosieren der Zahnpasta ist auch hier schwierig. Das Nachfüllen des Reservoirs ist unmöglich. Bei der US 5,366,310 befindet sich die Zahnpasta in einer versiegelten Kapsel, die in den Bürstenkopf eingeschoben wird. Nach Entfernen des Siegels wird die Zahnpasta durch manuelles Auspressen freigegeben. Ein Nachfüllen ist hier zwar prinzipiell möglich, jedoch ist die genaue Dosierung weiterhin schwierig.

Bei allen genannten Beispielen muss der Benutzer per Hand auf die Bürste einwirken, um überhaupt Zahnpasta freizusetzen. Da hierfür eine gewisse Kraft und für die gewünschte Dosierung auch eine gewisse Geschicklichkeit erforderlich ist, sind die bekannten Zahnbürsten nicht für jedermann gut zu handhaben.

Bei der WO 2004/021914 enthält eine Einweg-Zahnbürste im Borstenbereich eine eingekapselte Portion flüssiges Zahnreinigungsmittel. Die Kapsel wird durch Kontakt mit den Zähnen aufgebrochen. Problematisch hierbei ist neben der Beschränkung auf den Einmalgebrauch, dass das Reinigungsmittel auch bei unsachgemässer Behandlung austreten kann. Zusätzlich besteht ein gewisses Verletzungspotential von Gaumen und Zahnfleisch an den nicht definierten Bruchstellen der Kapsel.

Der Erfindung liegt daher die Aufgabe zugrunde, eine Zahnbürste, mit einer Wirksubstanz zur Verfügung zu stellen, die sich für den Mehrfachgebrauch und/oder das Nachfüllen der Wirksubstanz eignet und eine einfache Handhabung und einfache Dosierung der Wirksubstanz ermöglicht. Des weiteren soll ein Verfahren zur Herstellung einer solchen Zahnbürste angegeben werden.

Die Aufgabe wird gelöst durch eine Bürste mit den Merkmalen von Anspruch 1 und durch ein Verfahren mit den Merkmalen von Anspruch 19. Vorteilhafte Weiterbildungen ergeben sich aus den abhängigen Ansprüchen, der Beschreibung und den Zeichnungen.

Eine erfindungsgemässe Zahnbürste umfasst ein Kopfteil mit einer insbesondere Borsten umfassenden Reinigungsstruktur, ein Griffteil und ein Halsteil, wobei sich im Kopf- oder Halsteil ein Hohlbereich mit wenigstens einer Austrittsöffnung oder eine entsprechenden Ausnehmung für eine Wirksubstanz befindet, wobei im Hohlbereich bzw. der Ausnehmung ein Wirksubstanz-Element angeordnet ist, das die Wirksubstanz in einem Trägermaterial enthält und wobei das Trägermaterial aus einem spritzgiessbaren Polymer besteht, welches die Wirksubstanz beim Kontakt mit Wasser in kontrollierter Weise freisetzt.

Das Trägermaterial ist vorzugsweise fest, kann aber auch eine Paste mit hoher Viskosität sein. Es ist ohne Kontakt mit Wasser vorzugsweise weitgehend formstabil.

Alternativ oder zusätzlich ist der Hohlraum an die Form des Wirksubstanz-Elements mit einer definierten äusseren Form angepasst. Das Volumen des Hohlbereichs ist grösser als das Volumen des Wirksubstanz-Elements, insbesondere um das 1-2fache, maximal um das 4fache grösser. Die Wirksubstanz kann auch aus dem Kopf hinausragen, um genügend Angriffsfläche zur Abgabe von Wirksubstanzen zu bilden. Hierdurch wird gewährleistet, dass das Wirksubstanz-Element während des Einsatzes gut von Wasser umspült wird.

Die Abgabe der Wirksubstanz geschieht rein passiv durch das Umspülen des Wirksubstanz-Elements mit Wasser, manuelle Beeinflussung der Zahnbürste ist nicht nötig. Die Zahnbürste würde daher bereits massgeblich Wirksubstanzen abgeben, wenn man sie bei Temperaturen von 15° Celsius oder höher in Wasser einlegen würde. Die Putzbewegung kann zwar die Migration der Wirksubstanz durch die verbesserte Flüssigkeitszirkulation zusätzlich unterstützen, es ist jedoch das Ziel, dass die Zahnbürste im Zusammenhang mit Wasser bereits ohne mechanische Einwirkungen Wirksubstanzen abgibt. Die Dosierung ist durch geeignete Wahl der Löslichkeit bzw. Zersetzbarkeit des Wirksubstanz-Elements bzw. seiner Fähigkeit, die Wirksubstanz abzugeben, und der Grösse der Austrittsöffnungen anpassbar und vorgebbar und somit ebenfalls nicht von der Geschicklichkeit des Benutzers abhängig.

In einer vorteilhaften Weiterbildung ist die Zahnbürste zumindest im Bereich des Hohlbereichs derart flexibel, dass sich der Hohlbereich beim bestimmungsgemässen Gebrauch, d.h. beim Putzen, derart verformt, dass Wasser in den Hohlbereich eingesogen sowie wieder herausgedrückt wird. Im Unterschied zum Stand der Technik, bei dem eine pastöse Masse vor dem Putzen durch manuellen Druck hinausgedrückt wird, wird bei der Erfindung eine durch die Flexibilität des Hohlbereichs ermöglichte Pump-/Sogwirkung in Bezug auf das Lösungsmittel Wasser ausgenutzt. Hierdurch kann das Eintreten von Wasser in den Hohlbereich und das Ausspülen der Wirksubstanz verstärkt werden, ohne dass der Benutzer zuvor die Zahnbürste manipulieren muss. Der Hohlbereich ist dazu vorzugsweise derart an die Form des Wirksubstanz-Elements angepasst, dass dieses wenigstens teilweise von der Innenwandung beabstandet ist und so im Gebrauch von Wasser umspült wird. Der Hohlbereich wird vorteilhaft durch dünnwandige Begrenzungselemente mit einer Wandstärke von weniger als 3 mm, vorzugsweise weniger als 1,5 mm, aus gummielastischem Weichmaterial mindestens teilweise umschlossen, um besagte Pumpwirkung auch bei kleinster Berührung zu generieren.

Zusätzlich zum flexiblen Hohlbereich kann auch der ganze Bürstenkopf flexible, bewegliche Teilbereiche, z.B. ein flexibles Bürstenkopfvorderteil, aufweisen. Durch das flexible Auslenken dieses Teilbereiches wird ebenfalls das Volumen des Hohlbereiches beeinflusst und es entsteht wiederum die oben beschriebene Pump- /Sogwirkung. Vorzugsweise wird die Flexibilität des Bürstenkopfes an der Stelle gebildet, an der der Hohlbereich den grössten Anteil des Querschnittes des Bürstenkopfes einnimmt. Das hat den Vorteil, dass nur noch ein geringer Anteil des Kopfquerschnittes flexibel gestaltet werden muss. Dies kann mittels gezielter Materialschwächung, z.B. Filmscharnier, seitlicher Tunnel etc., in der Hartkomponente geschehen oder mittels Kombination der Hart- und Weichkomponente. Es ist auch möglich, die flexible Zone komplett aus Weichmaterial zu bilden.

Das Wirksubstanz-Element ist vorzugsweise ein Festkörper oder eine hochviskose, formstabile Paste, kann aber auch durch eine eingekapselte flüssige, pastöse oder körnige Substanz mit einer wasserlöslichen Umhüllung gebildet sein. Durch geeignete Wahl der Löslichkeit bzw. Zersetzbarkeit des Wirksubstanz-Elements bzw. seiner Umhüllung gelingt eine wohldefinierte Dosierung bis hin zu einer gleichmässigen Freigabe von Wirksubstanz während eines Putzvorgangs. Im Falle eines Festkörpers bzw. einer hochviskosen Paste ist ein Mehrfachgebrauch desselben Wirksubstanz-Elements möglich, wenn dieses so dimensioniert bzw. seine Löslichkeit bzw. Zersetzbarkeit so gewählt ist, dass es mehrere typische Putzvorgänge überdauert. Die Wirksubstanzen werden je nach Einsatzzweck vor, während oder nach dem Putzvorgang abgegeben. Die Gefahr des Eintrocknens bzw. Verstopfens von Öffnungen besteht in diesem Fall nicht, da etwaige Rückstände nach dem Einsatz ohne weiteres abgespült werden können.

In einer anderen Ausgestaltungsvariante umfasst das Wirksubstanz-Element einen weitgehend formstabilen Träger, aus dem die Wirksubstanz ausgewaschen wird, der jedoch seine ursprüngliche Form behält. Vorzugsweise enthält er einen Indikator, durch den er die Farbe ändert oder mit der Gebrauchsdauer oder den Anzahl Einsätzen verbleicht.

In einer vorteilhaften Weiterbildung der Erfindung kann das Wirksubstanz-Element durch eine wiederverschliessbare Eintrittsöffnung nachgefüllt werden. Damit kann der Schritt von der einfach gestalteten Einweg-Zahnbürste hin zum hochwertigen Reinigungsprodukt vollzogen werden.

Die Wirksubstanzen erfüllen beispielsweise folgende Aufgaben:
(a) antibakterielle Wirkung innerhalb des Bürstenkopfes
(b) Anzeigen des Reinigungserfolges
(c) Einbringen von Reinigungssubstanzen, welche in konventionellen Reinigungsmitteln nicht enthalten sind
(d) Einbringen von Reinigungsmitteln, welche im Zusammenspiel mit konventionellen Reinigungsmitteln als Zweikomponentensystem wirken
(e) Zahnbleichung (,Bleaching')

Die Zahnbürste besteht aus einem Kopfteil mit einer Reinigungsstruktur, in der Regel Borsten, einem Halsteil und einem Griffteil. Alle Teilelemente können aus mindestens einer Hart- und einer oder mehrer Weichkomponenten bestehen. Als Hartkomponenten werden z.B. Polystyrol (PS), Styrolacrylnitril (SAN), Polyester (PET), Polyethylen (PE) Polymethylmethacrylat (PMMA), Acrylbuthadienstyrol (ABS) etc., vorzugsweise Polypropylen (PP) eingesetzt. Als Weichkomponente wird ein gummielastischer Werkstoff wie Polyurethan (PUR) oder Polyethylen (PE), vorzugsweise ein thermoplastisches Elastomer (TPE oder TPU) eingesetzt. Im Bürstenkopf werden Härten von unter 70 Shore A, vorzugsweise unter 40 Shore A verwendet. Das Borstenfeld wird vorzugsweise mindestens teilweise mit konventionellen Borsten z.B. aus Polyamid (PA) oder Polyester (PBT) und optional mit gummielastischen Reinigungs- oder Massageelementen gebildet. Die konventionellen Borsten haben beispielsweise eine zylindrische Geometrie mit einem Durchmesser von weniger als 0,25 mm, vorzugsweise zwischen 0,1 mm - 0,2 mm und sind zu Bündeln zusammengefasst. Die gummielastischen Massage- oder Reinigungselemente haben üblicherweise grössere Durchmesser mit kleinsten Dimensionen im Querschnitt von 0,5 bis 5 mm, vorzugsweise 0,5 bis 2 mm.

Vorzugsweise sind in unmittelbarer Nähe der Austrittsöffnungen Reinigungselemente, insbesondere Borsten und/oder weichelastische Elemente, angeordnet, deren mechanische Eigenschaften, z.B. Abmessungen, Flexibilität, Material, an die mit der einzuführenden Wirksubstanz zu erzielende Wirkung angepasst sind. Beispiele bei Zahnbürsten sind:
(a) abrasive Wirksubstanzen mit kürzeren Borsten zur Flächenreinigung (,Whitening' Effekt),
(b) antibakterielle Wirksubstanzen für Tiefenreinigung mit längeren Interdentalborsten,
(c) hautpflegende Wirksubstanzen im Bereich von gummielastischen Massage- oder Reinigungselementen zur Belebung von Zahnfleisch, Mundhöhle oder Zunge
(d) andere Kombinationen Wirksubstanzen und entsprechende Wirkborsten.

Der Hohlbereich bietet mindestens Platz für ein Wirksubstanz-Element, vorzugsweise bietet der Hohlbereich zusätzlichen Platz, damit das Wirksubstanz-Element mit Wasser umspült werden kann und die Wirksubstanz dadurch ihre Wirkung mittels teilweisem oder vollständigem Auflösen entfalten kann. Um eine genügende Wasserzirkulation im Hohlbereich zu ermöglichen, wird vorzugsweise vorgesehen, das Volumen des Hohlbereiches maximal viermal, besonders bevorzugt ein- bis zweimal grösser als die Grösse (das Volumen in Originalgrösse) des Wirksubstanz-Elements zu gestalten. Bei Zahnbürsten hat der Hohlbereich ein Volumen von 5 bis 1500 mm³ vorzugsweise 100 bis 500 mm³.

Das Wirksubstanz-Element kann im Hohlbereich seitlich oder vertikal geklemmt werden. Um ein möglichst vollständiges Umspülen mittels Wasser zu gewährleisten, werden dazu vorzugsweise Vorsprünge oder andere Geometrieelemente in der Weich- oder/und Hartkomponente im Hohlbereich eingesetzt. Dadurch wird gewährleistet, dass das Wirksubstanz-Element während dem Putzvorgang nicht innerhalb des Hohlbereiches hin- und her geschlagen werden kann und allenfalls vorzeitig auseinanderbrechen kann. Das Wirksubstanz-Element kann aber auch durch Ausnehmungen in der Begrenzung des Hohlraumes nach aussen ragen und seitlich oder auf der borstentragenden Seite aus dem Bürstenkopf herausschauen.

Der Hohlbereich ist vorzugsweise generell so gestaltet, dass das Wirksubstanz-Element trotz kontinuierlichem Abbau im Hohlbereich stabil positioniert ist. Vorzugsweise wird dazu der Hohlbereich mit einem vorzugsweise aus Weichmaterial hergestellten flexiblen Element versehen, das eine Art Federwirkung auf das Wirksubstanz-Element ausübt, indem z.B. eine Aussenwand des Hohlbereichs durch Einsetzen des Wirksubstanz-Elements nach aussen gewölbt wird. Das Wirksubstanz-Element in Originalgrösse wird mit einem gewissen Vorspann im Hohlbereich fixiert. Die innere Form des Hohlbereiches folgt mit Ausnahme der oben erwähnten Vorsprünge im wesentlichen der geometrischen Form des Wirksubstanz-Elements, vorzugsweise mit einer vordefinierten Distanz. Vorzugsweise entsteht damit eine im wesentlichen kugelförmige oder ellipsoidförmige Geometrie des Hohlbereiches, die an kugel- oder ellipsoidförmige Wirksubstanz-Elemente angepasst ist. Als alternative Ausgestaltungsvariante kann der Hohlbereich als Schlitz ausgestaltet werden in den eine platten- oder folienförmiges Wirksubstanz-Element eingeführt werden kann. In einer weiteren Ausgestaltungsvariante kann das Wirksubstanz-Element in einer stab- oder zylinderförmigen Geometrie in einen entsprechend geformten Hohlbereich eingeführt werden.

Der Hohlbereich liegt in der Aufsicht auf die Reinigungsstruktur vorzugsweise innerhalb des Borstenfeldes, sofern konventionelle Borsten vorhanden sind. Damit wird ermöglicht, dass der Hohlbereich mit einer dünnen Wand hergestellt, jedoch um den Hohlbereich herum noch genügend konventionelle Borsten mit einer gewissen technisch bedingten Verankerungstiefe verankert werden können. Direkt über dem Hohlbereich werden vorzugsweise Reinigungselemente aus einer Weichkomponente gebildet, die zur Verankerung weniger Kopfvolumen bzw. Verankerungstiefe als konventionelle Borsten benötigen. Ausserdem benötigen konventionelle Borsten zu einer sicheren Verankerung die Hartkomponente. Da der Hohlbereich auf der borstentragenden Seite des Bürstenkopfes vorzugsweise durch eine Membrane aus Weichmaterial begrenzt ist, ist es technisch sehr schwierig, konventionelle Borsten in diesem Bereich zu verankern.

Der Hohlbereich wird durch eine Wand aus Hart- und/oder Weichkomponente begrenzt, vorzugsweise aber mindestens bereichsweise durch Weichkomponente, da so die oben erwähnte Flexibilität auf einfache Weise erreichbar ist.

Vorteile bezüglich der Borstenverankerung hat es, wenn der Hohlbereich in einem an den Bürstenkopf angrenzenden Bereich, z.B. im Bürstenhals oder im Übergang zwischen Bürstenhals und Bürstenkopf, positioniert ist, der mit Wasser in Berührung kommt. Diese Ausgestaltung hat den Vorteil, dass innerhalb des Bürstenkopfes bezüglich Verankerung der Borsten nicht auf den Hohlbereich Rücksicht genommen werden muss. Dass die Wirksubstanz nicht da austritt, wo sie im allgemeinen die beste Wirkung entfaltet, also im Kopfbereich, wird in Kauf genommen.

Der Hohlbereich verfügt über wenigstens eine Austrittsöffnung zum Eintreten von Wasser, zum Austreten der in Wasser gelösten Wirksubstanz und zum Ausspülen des Hohlbereiches nach dem Gebrauch unter dem Wasserhahn. Bei Varianten mit Nachfülloption ist zusätzlich wenigstens eine Einführungsöffnung zur Einführung des Wirksubstanz-Elements durch den Benutzer vorhanden. Die Einführungsöffnung ist in geöffnetem Zustand grösser als eine Austrittsöffnung. Die Einführungsöffnung befindet sich vorzugsweise auf der Bürstenkopfrückseite und die Austrittsöffnung auf der Bürstenkopfvorderseite. Alternative Ausgestaltungsvarianten zeigen die Einführungsöffnung auf der Bürstenkopfseite. Die Austrittsöffnungen können alternativ/zusätzlich auf der Seite und/oder Rückseite des Bürstenkopfes angelegt sein.

Die Einführungsöffnung ist vorzugsweise wiederverschliessbar. Sie kann aber auch als Austrittsöffnung dienen und muss den Hohlbereich nicht komplett dichtend abschliessen. Die Einführungsöffnung kann mittels entfernbarem oder in den Kopf integriertem Deckel oder Verschluss gebildet werden, z.B. mittels eines direkt am Kopf angespritzten Filmscharniers. Besonders bevorzugt dient eine Membrane aus Weichmaterial mit einer entsprechenden Öffnung, z.B. mit einem oder mehreren gekreuzten Schlitzen, welche der Grösse des Wirksubstanz-Elements entspricht, als wiederverschliessbares Element. Die Membrane kann gleichzeitig eine flexible Wand des Hohlbereichs darstellen und/oder als Träger von Reinigungs-/Massageelementen dienen. Alternativ zu Schlitzen können andere Geometrieelemente vorgesehen werden, welche das Einführen des Wirksubstanz-Elements erlauben und dessen Austreten möglichst verhindern, z.B. ein dehnbares Loch in der Membrane, das kleiner als das Wirksubstanz-Element ist.

Im Falle einer Membrane hat diese eine Dicke von weniger als 3 mm, vorzugsweise eine Dicke von 0,.7 - 1,5 mm. Es werden bevorzugt 2 bis 6 Schlitze als Einführungsöffnung verwendet. Die Länge der Schlitze beträgt für Zahnbürsten 3 - 15 mm vorzugsweise rund 6 - 10 mm.

Die Einführungsöffnung kann über eine Sicherungsvorrichtung verfügen, welche das Herausfallen des Wirksubstanz-Elements während dem Einsatz verhindert oder zumindest erschwert. Beispielsweise wird die Membrane mit Schlitzen oder einem Trichter derart geformt, dass das Einführen der Wirksubstanz mit wenig Druck erfolgt (z.B. 10 bis 300 g), das Herausfallen aber mittels einer z.B. trichterförmigen Geometrie im Öffnungsbereich mehr Druck benötigt. Weniger bevorzugt, aber ebenfalls möglich, sind zusätzliche Verschluss- oder Sicherungselemente.

Die Einführungsöffnung kann beim ersten Einsatz noch verschlossen sein (Erstöffnungssicherung oder Siegel). Beim ersten Einführen des Wirksubstanz-Elements kann die Erstöffnungssicherung durch den Benutzer durchbrochen werden, z.B. mittels Durchtrennen dünner Restverbindungen innerhalb der vorgefertigten Schlitze.

Die Austrittsöffnungen erlauben einen kontinuierlichen, aber begrenzten Austritt der in Wasser gelösten Wirksubstanz. Die Anzahl Öffnungen und deren Grösse (totale Oberfläche der Austrittsöffnung) und die Wasserlöslichkeit des wirksubstanz-Elements bzw. des Trägermaterials bestimmen den tatsächlichen Austritt der in Wasser gelösten oder dispergierten Wirksubstanz. Da die Wasserlöslichkeit der Wirksubstanz eher eine resultierende Grösse darstellt, werden die Austrittsöffnungen (Anzahl und Grösse) der Wasserlöslichkeit der Wirksubstanz angepasst, um die Reichweite der Wirksubstanz während dem Gebrauch zu bestimmen. Damit kann das Auflösen des Wirksubstanz-Elements auch als Zeitindikator für die bisher erfolgte (Gesamt-)Putzdauer dienen.

Eine einzelne Austrittsöffnung unterschreitet vorzugsweise eine minimale Fläche von 0,05 mm² nicht. Denn kleinere Öffnungen können leicht verschmutzen und damit den Flüssigkeitsaustausch beeinträchtigen. Ausserdem ist es von Vorteil, wenn der Benutzer die Grösse des im Hohlbereich noch bestehenden Wirksubstanz-Elements durch die Austrittsöffnungen begutachten und allenfalls entscheiden kann, ob die Wirksubstanz nachgefüllt werden sollte. Aus diesen Gründen werden vorzugsweise für die Austrittsöffnungen Flächen von 0,05 - 100 mm² eingesetzt, vorzugsweise 1 - 20 mm². Damit wird eine genaue Dosierung gewährleistet und verhindert, dass die Wirksubstanz oder Fragmente des Wirksubstanz-Elements unkontrolliert den Hohlbereich verlassen können.

Die einzelnen Austrittsöffnungen auf einem Bürstenkopf können unterschiedliche Grössen (Flächen) aufweisen, um Austrittsmenge und Austrittsort zu gewichten. Vorzugsweise werden an vorgesehenen Stellen am Bürstenkopf einzelne Gruppen von Austrittsöffnungen angebracht. Damit kann der Austritt der Wirksubstanzen an verschiedenen Stellen des Borstenfeldes bezüglich Menge und Ort gesteuert werden. Vorzugsweise entsteht, wie oben erwähnt, ein Zusammenspiel zwischen Wirksubstanz und speziell in Kombination damit vorgesehnen Wirkborsten. Vorzugsweise werden eine bis 5 Gruppen (Cluster) von Austrittsöffnungen gebildet. Diese Gruppen von Austrittsöffnungen können auch asymmetrisch bezüglich der Längsachse auf dem Bürstenkopf positioniert sein. Die verschiedenen Gruppen von Austrittsöffnungen werden vorzugsweise in einem Arbeitsgang aus demselben Material gefertigt. Insbesondere wenn die Austrittsöffnungen im gummielastischen Material eingelassen sind, wird dieses ab einem Anspritzpunkte für alle Gruppen bedient, d.h. materialseitig sind diese Gruppen miteinander verbunden. Die Austrittsöffnungen können so gestaltet sein, dass sie über geometrische Elemente verfügen, welche die Oberfläche in der Nähe der Austrittsöffnung erhöhen, um die Wirksubstanz möglichst im Bereich des Bürstenkopfes zu halten. Beispielsweise kann eine im wesentlichen trichterförmige oder zumindest sich gegen aussen öffnende Geometrie eingesetzt werden. Damit wird zusätzlich eine einfache Reinigung des Hohlbereiches nach dem Gebrauch unter dem Wasserhahn begünstigt. Zusätzliche Reinigungs- und Massageelemente im Bereich der Austrittsöffnungen haben den gleichen Vorteil. Aus dem gleichen Grund aber als alternatives Ausgestaltungselement können im Bereich der Austrittsöffnungen schwammartige und/oder löchrige, weiche Elemente platziert werden, welche ebenfalls zur besseren Retention der Wirksubstanz beitragen.

Die Austrittsöffnungen können im Hartmaterial und/oder im Weichmaterial des Bürstenkopfes ausgebildet werden. Sie werden jedoch vorzugsweise in die oben näher beschriebene Membrane aus Weichmaterial integriert. In diesem Fall hat diese bevorzugt eine Dicke von weniger als 3 mm vorzugsweise von 0,7 - 1,5 mm.

Der Hohlbereich wird wie oben beschrieben vorzugsweise durch Membrane(n) aus Weichmaterial begrenzt. Diese Membrane(n) sind flexibel, um sich beim Einsatz an die Umgebung (Zahnfleisch, Zähne, Mundhöhle, etc.) anzupassen und beim Putzvorgang mit dem Putzdruck auf die Membrane eine gewisse Pump- und Sogwirkung auf den Hohlbereich auszuüben. Diese Effekte können durch eine gewölbte Form der Membrane verstärkt werden. Zusammen mit den Austrittsöffnungen kann die Membran eine Art dehnbare Netzstruktur bilden. Diese Netzstruktur kann, wie oben beschrieben, minimale Austrittsöffnungen von wenigstens 0,05 mm² Fläche aufweisen. Selbstverständlich können Netzstrukturen auf allen Seiten des Bürstenkopfes angebracht werden. Diese weisen vorzugsweise zur Vergrösserung der Oberfläche und damit zur Maximierung des Hohlraumes eine konvexe U- oder pfannenförmige Aussengeometrie auf. Die Querstege des Netzes haben einen Durchmesser von 0,1 - 2 mm, vorzugsweise 0,2 - 0,5 mm und bestehen aus Weichmaterial (z.B. TPE oder PE).

Vorzugsweise bildet bzw. bilden die Membran(en) mit den Öffnungen für den Benutzer erkennbar separate Geometrieelemente innerhalb des Bürstenkopfes, welche sich insbesondere auch farblich vom restlichen Bürstenkopf abheben. Der Benutzer kann folglich rasch erkennen, wo die Wirksubstanzen aus dem Bürstenkopf austreten. In verschiedenen Ausgestaltungsvarianten können folgende Geometrieelemente für die Membranen eingesetzt werden:
(a) Die Membran(en) mit den Öffnungen sind vorzugsweise gewölbt/ ellipsoidförmig/ ballonförmig ausgeformt. Die Membrane mit den Austrittsöffnungen kann ein netzartige Struktur oder einfach nur einige Löcher aufweisen. Die gewölbten Membran(en) sind vorzugsweise auf der Bürstenkopfvorderseite und -rückseite platziert, können aber auch seitlich platziert werden.
(b) Die Membrane mit den Öffnungen bilden eine Art flexible Ziehharmonika- oder Balgstruktur auf der Bürstenkopfseite oder -rückseite. Die Spitzen der Ziehharmonikastruktur dienen als Reinigungs- und Massageelemente.
(c) Die Membrane mit den Öffnungen bilden eine Art Fischkiemenstruktur auf der Bürstenkopfseite. Die Austrittsöffnungen werden mittels Schlitzen in dieser Struktur gebildet.
(d) Die Membrane mit den Öffnungen bilden eine Art Warzen-/Noppenstruktur vorzugsweise auf der Bürstenkopfseite oder Bürstenkopfrückseite. Die Austrittsöffnungen werden innerhalb der Erhebungen trichterförmig ausgestaltet.

An den flexiblen Membranen, welche den Hohlbereich begrenzen, werden des weiteren bevorzugt Reinigungs- und Massageelemente aus Weichmaterial angeformt. Dieser Teilaspekt, einen Teil des Bürstenkopfes mit einer flexiblen Membran und diese mit Reinigungs- und/oder Massageelemente aus Weichmaterial auszugestalten, kann vorteilhaft auch für Zahnbürsten benutzt werden, welche keinen Hohlbereich für Wirksubstanzen aufweisen, sondern z.B. nur einen leeren oder gar keinen Hohlbereich. Vorzugsweise werden die Membran und die Reinigungs- und/oder Massageelemente in einem Arbeitsgang gefertigt, insbesondere im Spritzgussverfahren. Es gelingt die Herstellung einer Zahnbürste mit einer besonders elastisch aufgehängten Reinigungs-/Massagestruktur. Soweit nicht spezifisch auf den Hohlbereich bezogen, gelten die folgenden bevorzugten Ausführungen auch für in dieser Anmeldung nicht beanspruchte Zahnbürsten ohne Hohlbereich, jedoch mit einer mit einer Reinigungs-/Massagestruktur versehenen Membran.

Bei den erfindungsgemässen Zahnbürsten hat das Anformen von Reinigungs- und/oder Massageelementen aus Weichmaterial an einer flexiblen Membran folgende Vorteile:
(a) Die Oberfläche im Bereich der Austrittsöffnungen werden zusätzlich erhöht, damit werden die Wirksubstanzen möglichst lange am Bürstenkopf gehalten (Retention) und erlauben eine gleichmässige Abgabe während dem Putzvorgang.
(b) Es ist herstellungstechnisch schwierig, konventionelle Borsten in eine dünne Membrane zu verankern. Die weichelastischen Elemente erhöhen die Reinigungswirkung und damit Effizienz des Bürstenkopfes auf der borstentragenden Seite des Bürstenkopfes.
(c) Die Flexibilität der Membrane erhöht die Reinigungswirkung der darauf platzierten Reinigungselemente zusätzlich, da sich die flexibel gelagerten Reinigungs- und Massageelemente besser an die unregelmässige Oberfläche des Gebisses, der Mundhöhle, der Zunge oder des Zahnfleisches anpassen kann.
(d) Der Hohlbereich, welcher mittels flexiblen Membranen begrenzt ist, lässt sich einfacher reinigen (z.B. mit den Fingern oder mit einem Wattestäbchen), da sich die Membrane zur Reinigung in eine entsprechende Position biegen lässt.

Die Reinigungs- oder Massageelemente im Bereich der Austrittsöffnungen haben vorzugsweise eine borsten-, lappen-, lamellen- oder warzenförmige Geometrie. Diese Elemente sind bevorzugt konisch ausgeformt und werden vorzugsweise aus dem gleichen Material im gleichen Herstellungsschritt wie die Membrane aus der Membrane heraus geformt. Folgende Strukturen kommen z.B. in Frage:
(a) eine borstenartige Struktur aus den Knotenpunkten einer netzartigen Membrane,
(b) Massagelappen, -lamellen oder -noppen auf der Bürstenkopfseite oder Bürstenkopfrückseite zur Massage von Zahnfleische, Mundhöhle oder Zunge.

Herstellungstechnisch bevorzugt ist, wenn die Reinigungs- und/oder Massageelemente, welche sich im Bereich der Austrittsöffnungen befinden, parallel zur Entformungsrichtung des Bürstenkopfes ausgerichtet sind. Fabrikationstechnisch aufwendiger, aber im Gebrauch wirkungsvoller sind Reinigungs- oder Massageelemente, welche in einem bestimmten Winkel, vorzugsweise im wesentlichen senkrecht, zur allenfalls gewölbten Membranoberfläche ausgerichtet sind.

Die Reinigungs- oder Massageelemente, welche sich im Bereich der Austrittsöffnungen befinden, sind vorzugsweise weniger lang als die konventionellen Borsten in ihrer Umgebung, damit sich während dem Einsatz im Endbereich der Reinigungs- oder Massageelemente eine Art Reservoir für die in Wasser gelöste Wirksubstanz bilden kann.

Neben den Austrittsöffnungen der Membrane können auch die Reinigungs- und Massageelemente selbst Austrittsöffnungen aufweisen, was z.B. bei strohhalmförmigen Borsten, Lamellen und Warzen mit Löchern der Fall ist. Diese haben den Vorteil, dass sie die Wirksubstanz direkt an den Einsatzort bringen können. Mittels Kapillarwirkung kann die Wirksubstanz in diesem Fall einen relativ grossen Weg zurücklegen.

In einer weiteren möglichen Ausgestaltungsvariante kann die Membrane selbst im submikroskopischen Bereich Wirkstoffe abgeben bzw. durchlassen, z.B. durch Mikroporosität, Semipermeabilität.

Beim Wirksubstanz-Element handelt es sich vorzugsweise um einen Festkörper, welcher sich im Gebrauch im Wasser mindestens teilweise auflöst. Das Wirksubstanz-Element in Festkörperform wird in Form einer Tablette, Pille, einem stabförmigen Element, Platte oder Folie entsprechend dem Hohlbereich ausgeformt. Alternativ und weniger bevorzugt kann auch eine Paste oder knetbare Masse mit einer dynamischen Viskosität, die höher ist als die konventioneller im Handel erhältlicher Pasten (Zahnpasta), eingesetzt werden. Damit kann eine räumlich definierte Gestalt hergestellt werden und sich die Wirksubstanz möglichst lange im Hohlbereich aufhalten. Die Paste kann nach dem Einbringen in den Hohlbereich aushärten, um die Wirksubstanz in diversen Einsätzen abzugeben.

Die Wirksubstanz lässt sich einfach durch den Benutzer portionieren. Der Festkörper ist bereits in der Verkaufsverpackung fertig vorportioniert. Die Paste lässt sich aufgrund des vorgegebenen Volumens des Hohlbereiches durch den Konsumenten einfach portionieren.

Die Wirksubstanzen können gemeinsam mit herkömmlichen Reinigungsmitteln oder unabhängig von diesen eingesetzt werden. Die Zahnbürste ist generell auch ohne Wirksubstanzen mit konventionellen Reinigungsmitteln einsetzbar.

Das Wirksubstanz-Element kann mehrere Phasen mit verschiedenen Wirksubstanzen aufweisen, welche in einem zeitlichen Ablauf je nach Aufbau freigesetzt werden können. Dabei können folgende Alternativen zum Zug kommen:
(a) Festkörper bestehend aus mehreren Schalen oder Schichten (Abbau einer Schale nach der anderen);
(b) Festkörper mit flüssigem oder körnigem Kern, welcher nach dem Abbau der Schale freigesetzt wird.

Es lassen sich folgende Typen von Wirksubstanzen unterscheiden, die zusammen mit einem geeigneten Trägermaterial das Wirksubstanz-Element bilden:
(a) Zahnpasteähnliche Wirkung, welche eine herkömmliche Pasten erübrigt. Folgende Inhaltstoffe kommen in Frage: Sorbitol, Aromen, Hydrated Silica, Sodium Lauryl Sulfate, Sodium Monofluorophophate, Kreatin, Zink Sulfate, Triclosan, Glycerin, Sodium Saccharin, Propylene Glycol, Disodium Phosphate, Alumina, Trisodium Phosphate, Sodium Fluoride, Betaine, Titanium Dioxide, Cellulose Gum, Tetrasodium Pyrophosphate etc.
(b) Antibakterielle Wirkung zur gelegentlichen Reinigung des Bürstenkopfes im Zahnglas vor oder nach dem Zähneputzen. Folgende Inhaltstoffe kommen in Frage: Sodium Bicarbonate, Citric Acid, Phosphric Acid, Sodium Carbonate, Potassium Carbonate, Sodium Perborate, Sodium Hexametaphosphate, Sodium Benzoate, Sodium Stearate etc.
(c) Anzeigen des Putzerfolges mittels Einfärben des Plaques auf der Zahnoberfläche mittels Einfärben der Plaquerückstände. Folgende Inhaltstoffe kommen in Frage: Glucose, Maltodextrin, Magnesium Sterate, Aroma, Saccharin, Microcrystaline Cellulose etc.
(d) Zusatzwirkstoffe ,welche in herkömmlichen Pasten nicht vorkommen, deren Wirkung ergänzen oder verstärken. Inhaltstoffe aus (a - c).
(e) Inhaltsstoffe zur Zahnbleichung (,Bleaching') z.B. mit wasserstoffperoxidhaltigen Inhaltstoffen.
(f) Zweikomponentensystem aus Wirksubstanzen und speziell dazu entwickelter Zahnpaste. Beim Zusammentreffen entsteht eine chemische oder physikalische Reaktion. Diese Variante ist speziell für Wirksubstanzen vorgesehen, welche nicht in einer Paste integriert werden können, da sie unmittelbar miteinander reagieren würden.

Als Trägermaterial kommen beispielsweise biologisch abbaubare Substanzen auf der Basis von Stärke oder mit den Wirksubstanzen nicht chemisch reagierende Kunststoffe in Frage. Ein bevorzugtes Trägermaterial ist Polyox^{®} von Dow Chemicals, ein wasserlösliches Kunstharz auf der Basis von Polyethylenoxid-Polymeren, das sich zur Bildung einer Matrix bzw. eines Trägers für eine Wirksubstanz eignet und ausserdem aufgrund seiner thermoplastischen Eigenschaften auf vielfältige Weise verarbeitet werden kann, z.B. gegossen, gespritzt oder extrudiert.

Grundsätzlich ist sowohl der Einmalgebrauch eines Wirksubstanz-Elements als auch der Mehrfachgebrauch möglich. Beim Einmalgebrauch verbraucht ein Einsatz der Zahnbürste ein Wirksubstanz-Element. Das Wirksubstanz-Element kann vor jedem Einsatz erneut eingeführt werden oder auch nur gelegentlich zum Einsatz kommen. Beim Mehrfachgebrauch verbraucht ein Einsatz der Zahnbürste nur einen Teil des Wirksubstanz-Elements. Der Benutzer erkennt, wenn die Wirksubstanz aufgebraucht ist, und kann die Zahnbürste anschliessend mittels eines neuen Wirksubstanz-Elements wieder auffüllen. Es versteht sich von selbst, dass die Konzentration bzw. Menge der Wirksubstanz beim vorgesehenen Einmalgebrauch viel niedriger eingestellt wird als beim Mehrfachgebrauch. Beim Einmalgebrauch entspricht die Konzentration ungefähr der Konzentration der Wirksubstanzen konventioneller Pasten. Bei einem allfälligen Mehrfachgebrauch wird die entsprechende Konzentration um ein Mehrfaches erhöht. Zusätzlich zur Konzentration wird die Reichweite/ Benutzungsdauer des Wirksubstanz-Elements auch über die Wasserlöslichkeit und Wasserumspülung/ Öffnungen beeinflusst.

Bei Einfach- oder Mehrfachgebrauch kann das System Hohlbereich, Öffnungen und Wasserlöslichkeit des Wirksubstanz-Elements so eingestellt werden, dass damit dem Benutzer eine gewisse Benutzungsdauer angezeigt werden kann (Zeitindikator). Beispielsweise werden die Eigenschaften beim Einmalgebrauch so gewählt, dass der Wirkstoff nach 3 Minuten Putzzeit aufgebraucht ist. Beim Mehrfachgebrauch ist der Wirkstoff beispielsweise nach einer typischen Einsatzzeit von 3 Monaten aufgebraucht, wodurch angezeigt werden kann, dass die gesamte Zahnbürste wegen Verschleiss ausgewechselt werden sollte. Unter oder im Wirksubstanz-Element kann allenfalls sogar ein Schriftzug (z.B. ,Change') versteckt werden, welcher nach dem Aufbrauchen der Wirksubstanz freigelegt und für den Benutzer sichtbar wird und den Benutzer auf den anstehenden Wechsel des Wirksubstanz-Elements oder das empfohlene Wechseln der Zahnbürste aufmerksam macht.

Um die Oberfläche zu erhöhen, welche mit Wasser umspült wird, kann das Wirksubstanz-Element mit zusätzlichen Ausnehmungen, konkaven oder konvexen Elementen auf der Oberfläche versehen werden.

Die Farbe des Wirksubstanz-Elements wird vorzugsweise derart gewählt, dass sie sich deutlich von Bürstenkopf unterscheidet und der Benutzer den Verbrauch der Wirksubstanz einfach beurteilen kann.

Die Löslichkeit bzw. Zersetzbarkeit der Wirksubstanz und des Trägermaterials ist abhängig von der eingesetzten Wassertemperatur. Der Benutzer kann mittels Steuerung der Wassertemperatur die Abgabe der Menge Wirksubstanz steuern. Bei einer Temperaturerhöhung von 10°C auf 40°C erhöht sich die abgegebene Menge an Wirksubstanz massgeblich.

Die Wirksubstanz wird in einer vorteilhaften Weiterbildung in eine Brausetablette oder Paste mit Brausewirkung als Trägermaterial eingebunden. Diese Zusatzfunktion erlaubt es dem Benutzer, während des Einsatzes festzustellen, ob die Wirksubstanz bereits aufgebraucht oder immer noch im Hohlbereich vorhanden ist, ohne die Zahnbürste aus dem Mund zu entfernen.

Vorzugsweise wird die Zahnbürste derart verpackt, dass die Verpackung dem Konsumenten unmissverständlich Zahnbürste und Wirksubstanz-Element zeigt. Vorzugsweise ist das Wirksubstanz-Element neben dem Bürstenkopf platziert. Das Wirksubstanz-Element wird vorzugsweise in einem von der Öffnung der Bürstenverpackung unabhängigen Teil der Verpackung vorgesehen. Damit bleibt das Wirksubstanz-Element bis zur Öffnung der vorgesehenen Portion hygienisch verschlossen. Ein erstes Wirksubstanz-Element ist vorzugsweise in der Verkaufsverpackung bereits im Hohlbereich des Bürstenkopfes platziert. Der Bürstenkopf ist in der Verpackung derart platziert, dass die Eintrittsöffnungen und Austrittsöffnungen gezeigt werden können. Dazu bietet sich insbesondere ein sogenannter Doppelblister an, welcher dem Benutzer die Betrachtung beider Bürstenkopfseiten erlaubt. Neben dem Verkauf von ganzen Zahnbürsten mit Wirksubstanz kann auch nur das Wirksubstanz-Element als Ersatzpackung (Refill) vorgesehen werden. Als alternative Ausgestaltungsvariante kann die Wirksubstanz in einem geeigneten Trägermaterial auch in einem Dispenser zur portionsweisen Abgabe vorgesehen werden. Alternativ zur Einführung des Wirksubstanz-Elements von Hand kann der Bürstenkopf bei dieser Ausgestaltungsvariante in den Dispenser eingeführt werden und die Wirksubstanz anschliessend durch die Einführungsöffnung in den Hohlbereich mechanisch gespendet werden.

Der Hohlbereich kann mittels der folgenden Technologien im Spritzgussverfahren gebildet werden:
(a) Varianten mit einteiligem Bürstenkopf:
   (a1) Formen des Hohlbereiches mittels Formkernen/Schiebern von der Borstentragenden Kopfseite und/oder von der Bürstenkopfrückseite: Zusätzlich optional mindestens teilweise Zwangsentformung eines bewusst hinterschnittig gewählten Formkernes zur Bildung einer Membrane, welche den Hohlbereich begrenzt. Um deren Zwangsentformung zu vereinfachen, kann die Membrane mittels Luftdruck durch den Formkern aufgebläht und damit die verletzungsfreie Entformung vereinfacht werden. Alternativ kann die Membrane im Bereich der Einführungsöffnung bewusst geschlitzt werden (z.B. mechanisch im Werkzeug mittels Schiebern/Messern), was die Entformung des hinterschnittigen Formkerns ebenfalls begünstigt. Anspritzen optional vorhandener Reinigungs- und Massageelemente während der Herstellung der Membrane.
   (a2) Gleich wie (a1) aber Formen eines Hohlraumes mittels Formkernen/Seitenschiebern zur Bildung eines Tunnels quer durch den Bürstenkopf. Analog kann für die Bildung von Schlitzen in der Einführungsöffnung ebenfalls oben beschriebene Zwangsentformung eingesetzt werden.
   (a3) Der Hohlbereich kann mittels Überspritzen des Wirksubstanz-Elements gebildet werden. Dabei wird das Wirksubstanz-Element an der Hartkomponente im Kopfbereich form- und/oder kraftschlüssig fixiert und in einem weiteren Arbeitsschritt mindestens teilweise vorzugsweise mit der Weichkomponente überspritzt. Das Wirksubstanz-Element dichtet bei dieser alternativen Herstellungsvariante die Austrittöffnungen in der Hartkomponente gegenüber der Weichkomponente ab. Nachteilig bei dieser Variante ist, dass die Wirksubstanz und das Trägermaterial den hohen Temperaturen und Einspritzdrücke der Weichkomponente widerstehen muss und nur teilweise von Wasser umspült werden kann, da sich die Weichkomponente in den überspritzten Bereichen direkt an das Wirksubstanz-Element anschmiegt.
   (a4) Als alternatives Herstellungsverfahren insbesondere bei Lösungen, in welchen das Wirksubstanz-Element für einen Mehrfachgebrauch vorgesehen ist, kann das Wirksubstanz-Element mittels Spritzguss in den Hohlbereich oder eine entsprechende Ausnehmung eingespritzt werden. Dazu werden die Wirksubstanzen vorzugsweise in eine Kunststoffmatrix als Trägermaterial eingebunden, welche sich mit der Hartkomponente des Bürstenkopfes in einem folgenden Spritzgussprozess verbindet. Der Bürstenkopf mit angespritzter Wirksubstanz kann somit in einem Mehrkomponentenspritzgussverfahren hergestellt werden. Das Trägermaterial ist in einer Variante der Erfindung wasserlöslich und kann im Gebrauch ebenfalls ganz oder teilweise aufgelöst werden. Zur Herstellung der Matrix aus dem Trägermaterial werden z.B. Stoffe auf der Basis von Stärke oder andere physiologisch unbedenkliche und abbaubare Stoffe, welche im Spritzgiessprozess verarbeitet werden können, eingesetzt, z.B. Maisstärke oder Polyox^{®}. Alternativ wird eine auf Wasser reagierende und dabei Wirkstoffe abgebende Kunststoffmatrix eingesetzt, welche sich nicht abbaut und ihre ursprüngliche Geometrie im wesentlichen beibehält. Hierfür kommen die oben genannten Hart- oder Weichmaterialien in Frage, denen die Wirksubstanz vor oder beim Spritzgussprozess als Additiv beigemischt wird. Bei dieser Variante ist es vorteilhaft, wenn das Wirksubstanzelement mit der Abgabe der Wirksubstanz seine Farbe ändert oder zumindest verbleicht, um dem Benutzer die Alterung anzuzeigen. Es wird vorzugsweise ein Material eingesetzt, welches sich mit der Hartkomponente oder der Weichkomponente des Bürstenkopfes verbindet. Da Polypropylen PP ein häufiges Hartmaterial zur Herstellung von Zahnbürsten ist, wird vorzugsweise ein Trägermaterial eingesetzt, welches sich mit PP verbindet. Beim Einsatz eines anderen Hartmaterials für den Bürstenkopf wird ein Trägermaterial eingesetzt, welches sich während dem Spritzgussprozess mit diesem Hartmaterial verbindet. Da geeignete Trägermaterialien im Vergleich zu den anderen eingesetzten Materialien relativ teuer sein können, wird vorgeschlagen, das Wirksubstanz-Element im Bürstenkopf oder im Bürstenhals anzuspritzen. Der Anspritzpunkt befindet sich vorzugsweise auf der Bürstenkopfrückseite. Das Wirksubstanz-Element wird bei dieser Ausgestaltungsvariante mittels Spritzguss in eine tabletten- oder pillenartige oder in eine andere oben beschriebene Form gebracht. Bevorzugt wird das Wirksubstanzelement in eine Art Sandwichposition zwischen zwei im Kopf verwendeten Materialen, z.B. einem Hart- und einem Weichmaterial oder zwei möglicherweise identischen Hartmaterialien, eingesetzt. Dabei wird vorteilhafterweise zuerst die Hartkomponente gespritzt, anschliessend das Wirksubstanzelement geformt bzw. gespritzt und anschliessend das Wirksubstanzelement mindestens teilweise mit dem Weich- oder Hartmaterial überdeckt. Alternativ kann das Trägermaterial auch Bestandteil der Borsten oder eventueller gummielastischer Reinigungs- und Massageelemente sein, oder letztere können damit beschichtet sein. Natürlich können auch verschiedene Wirksubstanzelemente mit verschiedenen Wirksubstanzen am oder im Zahnbürstenkopf an verschiedenen Orten angeformt werden. Vorteilhaft wird dann für die unterschiedlichen Elemente eine andere Farbe eingesetzt. Bei der Herstellung des Wirksubstanz-Elements mittels Spritzguss wird das Wirksubstanz-Element zwar nur teilweise mit Wasser umspült, es können jedoch optimale Hinterschneidungen zur Verankerung des Wirksubstanz-Elements gebildet werden.
(b) Varianten mit mehrteiligem Bürstenkopf:
   (b1) Konventionelles Stopfen oder In Mould Tufting (IMT) und Deckel: Spritzgiessen der Zahnbürste inklusive der borstenseitigen Hälfte des Bürstenkopfes, dabei Formen der borstenseitigen Austrittsöffnungen und allenfalls vorhandener Reinigungselemente aus Weichkomponente - Verankern der konventionellen Borsten im Bürstenkopf - Spritzgiessen der bürstenkopfrückseitigen Hälfte (Deckel) inklusive Öffnungen - lösbares (Schnappen, Schieben, Rasten etc.) oder unlösbares (Kleben, Schweissen, Formschlüssiges Verrasten etc.) Verbinden des Deckels mit der Zahnbürste.
   (b2) Beborsten mittels Anchor Free Tufting (AFT): Spritzgiessen der Zahnbürste inklusive der bürstenkopfrückseitigen Hälfte des Bürstenkopfes inklusive Formen der bürstenkopfrückseitigen Öffnungen - Spritzgiessen der borstenseitigen Hälfte (Borstenplatte) inklusive Öffnungen und allenfalls vorhandener Reinigungselemente aus Weichkomponente - Verankern der konventionellen Borsten in der Borstenplatte - lösbares (Schnappen, Schieben, Rasten etc.) oder unlösbares (Kleben, Schweissen, Formschlüssiges Verrasten etc.) Verbinden der Borstenplatte mit der Zahnbürste.
   (b3) Die Borsten werden auf einer separaten Kopfplatte angebracht; der Hohlraum wird mit dieser und einem weiteren vorzugsweise wiederverschliessbaren Deckel versehen, weniger bevorzugte Variante, da dreiteilig.

Für alle diskutierten Varianten ist es möglich, die Wirksubstanz und das Trägermaterial in einem anderen Aggregatzustand als im späteren Gebrauch in den Bürstenkopf ein- oder daran anzubringen. Die Wirksubstanz kann beispielsweise in flüssiger Form (z.B. durch Erhitzen oder mit einem Lösungsmittel versetzt) in den Hohlraum gegossen oder gespritzt werden. Nach dem Aushärten entsteht das Wirksubstanzelement, welches im Gebrauch mit Wasser die entsprechenden Wirkstoffe abgibt. Das Wirksubstanz-Element wird vorzugsweise vor dem Anbringen der Reinigungselemente wie Borsten etc. in den Hohlraum eingebracht.

Das Anspritzen der Membrane mit allenfalls vorhandenen Reinigungs- und Massageelementen kann vor oder nach dem Einsetzen der konventionellen Borsten durchgeführt werden.

Die Herstellung der Schlitze für die Eintrittsöffnung kann mittels folgenden Verfahren erfolgen:
(a) Ausformen der Segmente und Schlitze im getrennten Zustand mittels Spritzguss.
(b) Ausformen einer dünnen Materialbrücke innerhalb der Schlitze als Erstöffnungssicherung und zum Durchtrennen durch den Benutzer während des ersten Gebrauchs.
(c) Ausformen der Membrane im geschlossenen Zustand. Erstellen der Schlitze mittels einem mechanischem Verfahren (z.B. Schneiden, Stanzen etc.) in einem späteren Zeitpunkt (Z.B. im Spritzgusswerkzeug, bei der Montage des Bürstenkopfes oder während des Beborstungsprozesses).

Die Anspritzpunkte für die Membrane und allenfalls darauf platzierten Reinigungs- oder Massageelementen sind möglichst innerhalb des Kopfes oder im Halsbereich der Zahnbürste zu wählen. Allenfalls können im gleichen Arbeitsgang mit demselben Material auch Bereiche aus Weichmaterial im Griff der Zahnbürste hergestellt werden.

Vorzugsweise werden die Reinigungs- oder Massageelemente, welche im Bereich der Membrane angeordnet sind, mit demselben Material in einem Arbeitsgang mit der Membrane hergestellt. Mit der Wahl einer Weichkomponente mit einer Shore A Härte von weniger als 70, vorzugsweise weniger als 40, kann ein Kompromiss zwischen der Funktionalität der Membrane ((a)Flexibilität: Pumpwirkung, Reinigungsunterstützung, Einführung der wirksubstanz, (b) Haftung am Hartmaterial etc.) und Steifheit der Reinigungs- oder Massageelemente (Reinigungswirkung, Massagewirkung) gefunden werden. Die Anbindung der Membranen aus Weichmaterial an die Hartkomponente des Bürstenkopfes erfolgt vorzugsweise im Mehrkomponentenspritzguss. Um eine optimale Haftung der Membrane an der Hartkomponente zu gewährleisten, ist darauf zu achten, dass die Membrane nicht Kante auf Kante an die Hartkomponente angespritzt wird, sondern in der Hartkomponente eine Phase/Ausnehmung vorgesehen wird, welche die gemeinsame Oberfläche zwischen Hart- und Weichkomponente der Membrane erhöht. Dazu wird vorzugsweise auf dem überwiegenden Bereich der Anbindung der Membrane an die Hartkomponente ein Geometrieelement von 0,1 - 2 mm Tiefe/Länge zur besseren Anbindung der Membrane gebildet.

Das erste Einführen des Wirksubstanz-Elements in den Bürstenkopf kann durch den Konsumenten beim ersten Gebrauch oder während des Herstellungsprozesses der Zahnbürste vorgesehen sein. Dazu bieten sich speziell die Verfahren mit einem zweiteiligen Bürstenkopf, insbesondere mittels AFT, an. Beim AFT-Verfahren wird das Wirksubstanz-Element im Zahnbürstenkopf platziert, bevor die beborstete AFT Platte mit dem Zahnbürstengriff unlösbar verschweisst wird. Das AFT Verfahren bietet sich generell dafür an, zwischen der beborsteten AFT Platte und dem Zahnbürstengriff ein zusätzliches Bauteil oder Element zu platzieren.

Ausführungsbeispiele sind in den Zeichnungen dargestellt und nachfolgend beschrieben. Es zeigen rein schematisch:
- Fig. 1-4: verschiedene Darstellungen eines Kopfteils einer Zahnbürste;
- Fig. 5-7: verschiedene Möglichkeiten zur Gestaltung des Hohlbereichs bei einer Zahnbürste gemäss Fig. 1-4;
- Fig. 8, 9: verschiedene Darstellungen eines Kopfteils einer Zahnbürste mit einer flexiblen Biegezone;
- Fig. 10, 11: verschiedene Darstellungen eines Kopfteils einer Zahnbürste mit einer in der Aufsicht kreisförmigen flexiblen Zone;
- Fig. 12, 13: verschiedene Darstellungen eines Kopfteils einer Zahnbürste mit einer flexiblen Zone an der Bürstenkopfspitze;
- Fig. 14, 15: verschiedene Darstellungen eines Kopfteils einer Zahnbürste mit mehreren Clustern von Austrittsöffnungen;
- Fig. 16-21: Beispiele für verschiedene Formen des flexiblen Bereichs bei einer Zahnbürste;
- Fig. 22, 23: verschiedene Darstellungen eines Kopfteils einer Zahnbürste mit Austrittsöffnungen an der Rückseite;
- Fig. 24-27: Beispiele für verschiedene Formen des Wirksubstanz-Elements und daran angepasste Hohlbereiche;
- Fig. 28: eines Kopfteils einer Zahnbürste mit trichterförmigen Austrittsöffnungen an der Rückseite;
- Fig. 29: eine Zahnbürste mit einem Hohlbereich im Halsbereich;
- Fig. 30-32: verschiedene Montagevarianten für eine Zahnbürste mit Hohlbereich;
- Fig. 33: eine Zahnbürste mit einem bei der Herstellung umspritzten Wirksubstanz-Element;
- Fig. 34, 35: ein Beispiel für eine selbsterklärende Verpackung für eine Zahnbürste;
- Fig. 36: ein lediglich dem Vergleich dienendes Beispiel einer Haushaltsbürste.

In den Zeichnungen sind funktionsgleiche Elemente jeweils mit den gleichen Bezugszeichen versehen. Fig. 1-4 zeigen verschiedene Ansichten eines Kopfbereichs 10 einer Zahnbürste. An der Vorderseite 18 ist eine Reinigungsstruktur 12 bestehend aus konventionellen Borsten 14, zusammengefasst in Bündeln, und weichelastischen Reinigungselementen 16 angebracht. Statt der konventionellen Borsten 14 sind z.T. nur die Verankerungsbereiche 38 der Borstenbündel angedeutet. Der Kopfbereich 10 besteht aus einer Hartkomponente 30, die massiv ist (siehe auch Fig. 5-7) und in der insbesondere die konventionellen Borsten 14 mit einer gewissen Verankerungstiefe verankert sind. Innerhalb der Hartkomponente 30 befindet sich eine in der Aufsicht auf die Vorderseite 18 kreisförmige oder elliptische Aussparung 31, die vorder- und rückseitig durch jeweils eine nach aussen gewölbte flexible Wand in Form einer elastischen Membran 28 bzw. 26 aus Weichmaterial 32 abgedeckt ist. Hierdurch wird ein Hohlbereich 22 innerhalb des Kopfbereichs 10 gebildet. Die weichelastische Struktur 16 ist in der vorderseitigen Membran 28 verankert. Vorzugsweise wird die Membrane und die weichelastische Struktur in einem Herstellungsschritt aus demselben Material ab dem gleichen Anspritzpunkt gemeinsam gebildet. Die Membran 26 auf der Rückseite 20 hat zwei gekreuzte Schlitze, die als wiederverschliessbare Einführungsöffnung 34 für ein Wirksubstanz-Element 24 dienen. Wie in den Schnittzeichnungen Fig. 5-7 dargestellt, hat die vorderseitige Membran 28 Austrittsöffnungen 36, durch die Wasser in den Hohlbereich 22 eintreten und mit Wirksubstanz angereichert wieder austreten kann. Der aus Weichmaterial 32 gebildete Wandbereich des Hohlbereichs 22 bildet eine flexible Zone 29. Unter Putzdruck verformt sich die Zahnbürste in dieser Zone 29 derart, dass Wasser in den Hohlbereich 22 eingesogen und wieder herausgedrückt wird.

Statt eines Weichmaterials können die Membranen 26, 28 auch aus einer Hartkomponente bei entsprechend geringer Wandstärke hergestellt sein, um die nötige Flexibilität zu erreichen. Die Verwendung einer Weichkomponente hat aber insofern Vorteile, als die Verankerung von Reinigungselementen in einer dünnen Hartmaterialschicht herstellungstechnisch problematisch, das gleichzeitige Anspritzen von weichelastischen Elementen an eine weiche Membran jedoch unproblematisch ist. Alternativ kann auch eine Kombination von Hart- und Weichmaterialien die Membrane bilden. Dabei werden die flexiblen Elemente der Membrane und Reinigungselemente aus Weichmaterial gebildet. Die Hartkomponente bildet lediglich strukturgebende, stabilisierende Elemente der Membrane oder dient lediglich als herstellungstechnisch bedingte Materialverbindung.

Wie in Fig. 4-7 dargestellt, ist der Hohlbereich 22 derart an die Form eines Wirksubstanz-Elements 24 angepasst, dass dieses zumindest teilweise von dessen Innenwand 23 beabstandet ist. Zur sicheren Halterung des Wirksubstanz-Elements 24 sind aus den flexiblen Membranen 26, 28 heraus nach Innen weisende Vorsprünge oder Kanten 40 ausgeformt (Fig. 5-7). Durch die Flexibilität der Membranen 26, 28 ist das Wirksubstanz-Element 24 auch bei fortschreitender Auflösung gut positioniert.

Bei den Beispielen aus Fig. 6 und 7 ist durch eine mit sich kreuzenden bzw. einander zugeneigten Verschlusslappen 42 versehene Einführungsöffnung 34 zudem sichergestellt, dass das Wirksubstanz-Element 24 unter Putzdruck nicht wieder aus der Einführungsöffnung 34 austritt. Die Verschlusslappen 42 dienen ausserdem als die oben erwähnten Vorsprünge 40.

Bei den Beispielen gemäss Fig. 1-7 befinden sich die Austrittsöffnungen 36 jeweils zwischen den weichelastischen Reinigungselementen 16 innerhalb der vorderseitigen Membran 28. Die Membranoberfläche hat somit eine netzartig durchlöcherte Struktur.

Fig. 8, 9 zeigen ein weiteres Beispiel für eine aus Hart- und Weichkomponente 30, 32 bestehende Zahnbürste. Hierbei bildet die Weichkomponente 32 eine flexible Zone 29, die die zwei ansonsten separaten Teile 10', 10" des Bürstenkopfes 10 aus Hartkomponente 30 miteinander verbindet. Im Gegensatz zu den obigen Beispielen kann das ganze Bürstenkopfvorderteil 10' gegenüber dem Bürstenkopfhinterteil 10" auslenken. Der Hohlbereich 22 wird wie in den obigen Beispielen vorder- und rückseitig und zusätzlich auch lateral durch dünne Materialschichten (Membranen 26, 28) aus Weichkomponente 32 sowie in Längsrichtung durch die Hartkomponente 30 begrenzt. Durch diese Gestaltung wird eine besondere Flexibilität des Bürstenkopfes 10 und verstärkte Pump-/Sogwirkung im Hohlbereich 22 erreicht. Alternativ kann innerhalb der Weichkomponente 32 zusätzlich auch eine Verbindung aus Hartkomponente 30 geführt werden, welche es erlaubt die beiden Bürstenkopfteile 10', 10" aus Hartkomponente 30 in einem Arbeitsschritt herzustellen. Vorzugsweise wird diese Verbindung sehr dünn gestaltet, damit die Flexibilität nicht negativ beeinflusst wird. Wie in den obigen Beispielen sind in der Hartkomponente 30 vor allem konventionelle Borsten 14 verankert, während die Weichkomponente 32 mit weichelastischen Reinigungselementen 16 versehen ist. Die Einführungsöffnung 34 ist wie bei Fig. 1-7 als Kreuzschlitz gestaltet.

Fig. 10, 11 zeigt ein im wesentlichen Fig. 1-7 entsprechendes Beispiel, bei dem sich die flexible Zone 29 mit dem Hohlbereich 22 nicht mittig innerhalb des Borstenfeldes, sondern eher dem Halsbereich 52 zugewandt befindet. Dies hat den Vorteil, dass die am meisten belastete Zone im Bürstenkopfvorderteil aus konventionellen Borsten gebildet werden kann.

Bei Fig. 12, 13 nimmt die aus Weichmaterial 32 gebildete flexible Zone 29 die gesamte Bürstenspitze ein und ist in der Aufsicht im wesentlichen kreisförmig gestaltet. In einer konzentrischen Anordnung trägt sie hier von Innen nach Aussen weichelastische Reinigungselemente 16, Austrittsöffnungen 36 und konventionelle Borsten 14 (bzw. deren Verankerungsbereiche). In Richtung Halsbereich 52 schliesst sich ein in der Hartkomponente 30 eingebettetes konventionelles Borstenfeld an. Die Austrittsöffnungen 36 sind so gross, dass der dahinter liegende Hohlbereich 22 einsehbar ist.

Beim Beispiel aus Fig. 14, 15 ist der aus der Hartkomponente 30 gebildete Teil des Bürstenkopfes zwar einstückig. Er hat jedoch Aussparungen derart, dass eine an der Rückseite 20 zusammenhängende flexible Zone 29 mit drei Bereichen (Clustern) 44 von Austrittsöffnungen 36 gebildet ist. Diese befinden sich an der Spitze sowie an den Seiten des Kopfbereichs 10 in einer jeweils nach aussen gewölbten flexiblen Wand/Membran 28, vorzugsweise aus Weichmaterial 32. Der übrige Bereich des Kopfteils 10 ist auf der Vorderseite 18 mit konventionellen Borsten 14 beborstet; auf der Rückseite befindet sich wiederum eine kreuzschlitzförmige Einführungsöffnung 34 wie bei Fig. 5-7.

Fig. 16-21 zeigen Beispiele für verschiedene Formen der flexiblen Zone 29 bei einer Zahnbürste in Vorder- bzw. Rückansicht (Fig. 16-19) bzw. nur in Vorderansicht (Fig. 20, 21). Auf der Rückseite befindet sich bei allen Beispielen wiederum eine kreuzschlitzförmige Einführungsöffnung 34 wie bei Fig. 5-7 (nur teilweise dargestellt). Bei Fig. 16, 17 hat die flexible Zone 29 drei seitlich angeordnete, kiemenartige Bereiche 46 (bzw. Cluster 44) mit lamellenartigen Reinigungs-/Massageelementen 16 und dazwischen angeordneten Austrittsöffnungen 36. Die Bereiche 46 sind rückseitig über eine Materialbrücke aus Weichmaterial 32 miteinander verbunden (siehe Fig. 17). Bei Fig. 18, 19 sind die Lamellen/Fischkiemen weniger stark ausgeprägt und nur zwei seitliche Cluster 44 vorhanden. Fig. 20 zeigt eine Abwandlung hiervon mit asymmetrisch geschwungener Geometrie. Bei Fig. 21 sind die Austrittsöffnungen 36 gleichmässig über den seitlichen Rand des Kopfbereichs 10 verteilt und jeweils noppenartig von Weichmaterial umgeben, so dass sich auch hier durch die Noppen beim Putzen eine Massagewirkung ergibt.

Fig. 22, 23 zeigen eine Zahnbürste in Vorder- und Rückansicht, bei der sich die Austrittsöffnungen 36 auf der borstenabgewandten Rückseite 20 befinden und somit die Wirksubstanz hauptsächlich an der Rückseite 20 freigesetzt wird. Die Rückseite 20 besteht weitgehend aus Hartmaterial 30, das netzartig durchbrochen ist und den Blick auf den Hohlbereich 22 innerhalb des Bürstenkopfes 10 freigibt. Der Hohlbereich 22 erstreckt sich im wesentlichen über die gesamte Fläche des Kopfteils 10. Die ausreichende Flexibilität der Wand des Hohlbereichs 22 wird durch eine entsprechend dünne Materialstärke sowie durch die Durchbrechungen bzw. Austrittsöffnungen 36 erreicht. Ein Teil des Hohlbereichs 22 ist rückseitig durch eine Membran 26 aus Weichmaterial 32 abgedeckt, in der sich sternförmig angeordnete, als Einführungsöffnung 34 dienende Schlitze befinden.

Beim in Fig. 24 gezeigten Beispiel besteht der Bürstenkopf 10 aus zwei Teilen (Spitze 10' und halsseitiger Bereich 10") aus einer Hartkomponente 30, die miteinander durch eine flexible Zone 29 aus Weichmaterial 32 oder einer Kombination von Hart- und Weichmaterial verbunden sind. In der flexiblen Zone 29 ist ein Hohlbereich 22 in Form einer röhrenförmigen Ausnehmung mit elliptischem Querschnitt gebildet. Der Hohlbereich 22 wird zur Vorderseite 18 hin durch drei Stege 48 aus Weichmaterial 32 begrenzt. Zwischen den Stegen 48 befinden sich zwei Austrittsöffnungen 36 mit einer Gesamtbreite von ca. der halben Kopfbreite. Die Unterseite des Hohlbereichs 22 besteht vollflächig aus Weichmaterial 32 oder einer Kombination von Hart- und Weichmaterial. Auf den Stegen 48 sind weichelastische Reinigungselemente 16 angeordnet, auf den Hartbereichen an der Spitze und im halsseitigen Bereich sind konventionelle Borsten 14 verankert. Zwischen den Stegen 48 und der Unterseite 66 des Hohlbereichs 22 ist eine ellipsenförmige Einführungsöffnung 34 für das Wirksubstanz-Element 24 gebildet. Dieses hat im wesentlichen die Form eines Zylinders mit elliptischem Querschnitt und abgerundeten Kanten. Das Wirksubstanz-Element 24 wird zwischen den Stegen und der Unterseite 66 geklemmt. Seitlich ist es jedoch von der Innenwand des Hohlbereichs 22 beabstandet, so dass es dort und im Bereich der Austrittsöffnungen 36 von Wasser umspült wird. Aufgrund der räumlichen Gestalt mit einer im wesentlichen zweigeteilten Hartkomponente 30 und die Teile verbindenden flexiblen Zone 29 aus Weichmaterial 32 ist der Bürstenkopf besonders flexibel. Alternativ können die Stege 48 ebenfalls aus der Hartkomponente 30 bestehen und die Spitze sowie den halsseitigen Bereich scharnierartig verbinden; die Flexibilität ist in diesem Fall durch eine entsprechend dünne Wandstärke der Stege 48 gewährleistet.

Fig. 25-27 zeigen Abwandlungen des Beispiels aus Fig. 24 mit ebenfalls einem im wesentlichen zweigeteilten Kopfbereich 10 aus einer Hartkomponente 30 und einer die Teile 10', 10" verbindenden flexiblen Zone 29 aus Weichkomponente 32 oder einer Kombination von Hart- und Weichkomponente, in der der Hohlbereich 22 zur Aufnahme des Wirksubstanz-Elements 24 untergebracht ist. Bei Fig. 25 und 26 sind der Hohlbereich 22 und das Wirksubstanz-Element 24 selbst zylinderförmig mit kreisförmigem Querschnitt. Die Einführungsöffnung 34 ist ebenfalls kreisförmig und kann einen kleineren Durchmesser haben als der Hohlbereich 22 selbst, so dass das Wirksubstanz-Element 24 im Hohlbereich 22 wenigstens teilweise umspült werden kann. Der Hohlbereich 22 ist in zu seiner Längsrichtung radialer Richtung mit Ausnahme der Austrittsöffnungen 36 in der vorderseitigen Membran 28 im wesentlichen von Weichmaterial 32 umgeben. Im Fall von Fig. 25 sind in an die Membran 28 röhrenförmige weichelastische Reinigungselemente 16 angeformt, deren Inneres mit dem Hohlbereich 22 kommuniziert, so dass aufgelöste Wirksubstanz auch über Austrittsöffnungen 36' am oberen Ende der Reinigungselemente 16 abgegeben wird. Die Wirksubstanzabgabe wird durch den Kapillareffekt verstärkt. Im Fall von Fig. 26 sind keine weichelastischen Reinigungselemente auf der Weichkomponente angeordnet.

Fig. 27 zeigt ein analoges Beispiel mit einer in Längsrichtung des Bürstenkopfes verlängerten elastischen Zone 29, in der ein im wesentlichen quaderförmiger Hohlbereich 22 ausgebildet ist. Dieser ist an ein platten- oder folienförmiges Wirksubstanz-Element 24 angepasst. Bei dieser Ausgestaltungsvariante kann der platten- oder folienförmige Hohlbereich 22 als rucksackförmiges Gebilde auf der Bürstenkopfrückseite angebracht werden. Das Wirksubstanz-Element 24 hat eine Dicke von 0,01 bis 5,0 mm, vorzugsweise 0,05 bis 1,0 mm.

In allen Beispielen der Fig. 24 - 27 wird zur Bildung des tunnelartigen Hohlraumes für das Wirksubstanzelement im Spritzgusswerkzeug für das Spritzen der Hart- und/oder der Weichkomponente ein entsprechender Seitenschieber eingesetzt.

Beim Beispiel aus Fig. 28 ist der Hohlbereich 22 an der Rückseite 20 des Bürstenkopfes durch eine flexible Membran 26 aus Weichmaterial 32 abgedeckt und ansonsten innerhalb der Hartkomponente 30 geformt. Die Austrittsöffnungen 36 sind innerhalb noppen- bzw. trichterartiger Erhebungen, die gleichzeitig als Reinigungs- oder Massageelemente 16 insbesondere für Gaumen und Zunge wirken können, auf der Membran 26 gebildet. Die aus der Hartkomponente 30 bestehende Vorderseite 18 kann somit auch oberhalb des Hohlbereichs 22 konventionell beborstet werden. Eine Kombination dieser Ausführungsform mit einer vorher gezeigten flexiblen Membrane auf der Vorderseite des Bürstenkopfes ist ebenfalls denkbar. Durch die Bewegung der Noppen beim Putzen wird Wasser in den Hohlbereich eingesogen sowie mit Wirkstoff angereichert wieder ausgestossen.

Fig. 29 zeigt eine Zahnbürste, bei der der Hohlbereich 22 durch eine käfigartige, an eine kugel- oder ellipsoide Form des Wirksubstanz-Elements angepasste Verdickung im Halsbereich 52 gebildet ist. Diese hat eine Vielzahl von Austrittsöffnungen 36, durch die der Hohlbereich 22 einsehbar ist. Die Begrenzung des Hohlbereichs kann aus Hart- und/oder Weichkomponente gebildet sein, wobei sich im letzteren Fall eine Dämpfungszone im Halsbereich 52 ergibt. Die Flexibilität dieser Zone begünstigt die weiter vorn diskutierte Pumpwirkung um das Wirksubstanz-Element.

Fig. 30-33 zeigen schematisch verschiedene Herstellungsmethoden für Zahnbürsten. Selbstverständlich können diese Herstellungsmethoden für alle gezeigten Ausgestaltungsvarianten eingesetzt werden.

Bei Fig. 30 wird die Zahnbürste aus zwei Teilen bestehend aus Hart- und/oder Weichkomponente 30 im Spritzgussverfahren hergestellt, und zwar zum einen die borstenseitige obere Hälfte des Bürstenkopfes und zum anderen der rückseitige Deckel 54. In der oberen Hälfte wird eine Ausnehmung für das Wirksubstanz-Element 24 gebildet, die später mit dem Deckel 54 unter Bildung des Hohlbereichs 22 verschlossen wird. An der oberen Hälfte werden die Austrittsöffnungen 36 und gegebenenfalls Reinigungselemente 16 aus Weichkomponente 32 gebildet. Konventionelle Borsten werden seitlich von den Reinigungselementen 16 durch konventionelles Stopfen oder In Mould Tufting (IMT) verankert. Am Deckel 54 werden weitere Austrittsöffnungen 36 in der Hartkomponente 30 gebildet. Alternativ kann auch der Deckel 54 eine Membran aus Weichkomponente enthalten, in der die Austrittsöffnungen in noppenartigen Erhebungen gebildet sind. Deckel 54 und restlicher Bürstenkopf werden anschliessend unter Einschluss eines flachen Wirksubstanz-Elements 24 lösbar (Schnappen, Schieben, Rasten etc.) oder unlösbar (Kleben, Schweissen, Formschlüssiges Verrasten etc.) verbunden.

Bei Fig. 31 wird die Zahnbürste ebenfalls aus zwei Teilen aus einem Hart- und/oder Weichkomponente im Spritzgussverfahren hergestellt. Die bürstenkopfrückseitige Hälfte des Bürstenkopfes hat eine tellerförmige Vertiefung, die im zusammengesetzten Zustand mit einer Trägerplatte 56 einen Hohlraum 22 bildet. Die Trägerplatte wird einschliesslich Öffnungen hergestellt, die in einem weiteren Spritzgiessschritt mit Weichkomponente 32 zur Bildung einer Membran 26 und eventuell auch weichelastischen Reinigungselementen 16 aus Weichkomponente geschlossen werden. Die konventionellen Borsten 14 werden anschliessend in der Trägerplatte 56 verankert. Alternativ kann die Trägerplatte 56 auch im Anchor Free Tufting verfahren beborstet werden, was den Vorteil hat, dass die Trägerplatte dünner ausgeführt werden kann. Die Trägerplatte wird anschliessend lösbar (Schnappen, Schieben, Rasten etc.) oder unlösbar (Kleben, Schweissen, Formschlüssiges Verrasten etc.) mit der restlichen Zahnbürste verbunden, wobei ein Wirksubstanz-Element 24 im Hohlraum 22 eingeschlossen wird.

Fig. 32 zeigt eine Kombination der Beispiele aus Fig. 30 und 31 mit einem aus drei Teilen (ringförmiger Körper, Trägerplatte 56 und rückseitiger Deckel 54) bestehenden Bürstenkopf.

Fig. 33 zeigt ein weiteres Beispiel, bei dem die Wirksubstanz bei der Herstellung der Zahnbürste in eine Ausnehmung in der Hartkomponente 30 eingesetzt oder eingespritzt und mit der Weichkomponente 32 überspritzt wird. Dabei wird ein Hohlraum 22 mit einer flexiblen Wand in Form einer dünnen Membran 26 aus Weichkomponente 32 gebildet. In der Membran 26 sind Öffnungen 36 zum Ein- und Austritt von Wasser bzw. wassergelöster Wirksubstanz vorhanden.

Bei allen Beispielen ergibt sich die Flexibilität der Wand des Hohlbereichs 22 durch die Wahl eines Wandmaterials mit einer gewissen Elastizität, insbesondere indem wenigstens eine Membran aus Weichmaterial 32 vorhanden ist, und/oder durch die insgesamt bestehende Biegeelastizität des aus Hart- und/oder Weichmaterial bestehenden Zahnbürste. Solange der ausreichende Kontakt mit Wasser bzw. die ausreichende Auflösung der Wirksubstanz gewährleistet ist, reicht es aus, wenn die Pump-/Sogwirkung bzw. Volumenänderung des Hohlbereichs aufgrund des Putzdrucks nur gering bis gar nicht vorhanden ist.

Fig. 34 und 35 zeigen eine selbsterklärende Verpackung 58 für eine Zahnbürste mit Wirksubstanz, bei der neben einer an die Bürstenform angepassten Aussparung 60 ein abtrennbarer Bereich mit jeweils einem Wirksubstanz-Element 24 vorhanden ist. Der Benutzer erkennt daher unmittelbar, um welches Produkt es sich handelt.

Die oben gezeigten Ausgestaltungsvarianten können selbstverständlich auch bei elektrischen Zahnbürsten eingesetzt werden. Die mechanische Bewegung oder Vibration mindestens eines Teils des Bürstenkopfes begünstigt den Flüssigkeitsaustausch in und aus dem Hohlbereich zusätzlich. Falls der Bürstenkopf in einen bewegliches und einen nicht bewegliches Bürstenkopfsegment unterteilt wird, wird der Hohlbereich, innerhalb der oben beschriebenen Varianten, vorzugsweise im nicht beweglichen Segment untergebracht.

Fig. 36 zeigt eine nicht beanspruchte Ausgestaltung einer Haushaltsbürste mit ebenfalls einem Kopf-, Hals und Griffbereich 10, 52, 62. Im Kopfbereich 10 befindet sich ein Hohlbereich 22, der an der der Reinigungsstruktur 12 abgewandten Seite durch eine Klappe 64 wiederverschliessbar ist und ein Wirksubstanz-Element 24 aufnehmen kann. In der Klappe 64 befinden sich die Austrittsöffnungen für die gelöste Wirksubstanz. Bei der Spülbürste wird vorzugsweise eine Festkörperseife als Wirksubstanzelement eingesetzt.

Weitere Ausgestaltungen umfassen auch Kombinationen von Elementen der gezeigten Beispiele.

Als Vergleichsbeispiel zeigt Fig. 36 eine Bürste mit einer flexiblen Membran im Kopfteil, welche Reinigungs- und/oder Massgageelemente trägt, hat auch ohne einen darunter liegenden Hohlbereich bzw. ohne ein im Hohlbereich eingebrachtes Wirksubstanz-Element Vorteile, insbesondere wegen der flexiblen Aufhängung der Reinigungs- und/oder Massgageelemente. Alle gezeigten Beispiele lassen sich entsprechend abwandeln, z.B. indem kein Hohlbereich oder ein nicht mit der Aussenwelt kommunizierender Hohlbereich vorgesehen wird. Hierzu bieten sich insbesondere die in Fig. 1-27 gezeigten Beispiele an, bei denen die flexible Zone 29 beibehalten ist, aber bezüglich der Aufnahme und Abgabe von Wirksubstanz ohne Funktion bleibt.

## Patentansprüche

1. Zahnbürste mit einem Kopfteil (10) mit einer insbesondere Borsten (14) umfassenden Reinigungsstruktur (12), einem Griffteil (62) und einem Halsteil (52), wobei sich im Kopf- oder Halsteil (10, 52) ein Hohlbereich (22) mit wenigstens einer Austrittsöffnung (36) oder eine entsprechenden Ausnehmung für eine Wirksubstanz befindet, **dadurch gekennzeichnet, dass** ein Wirksubstanz-Element (24) im Hohlbereich (22) bzw. der Ausnehmung angeordnet ist, das Wirksubstanz-Element (24) die wirksubstanz in einem Trägermaterial enthält und das Trägermaterial beim Kontakt mit Wasser die Wirksubstanz in kontrollierter Weise freisetzt, wobei das Trägermaterial aus einem spritzgiessbaren Polymer besteht.

2. Zahnbürste nach Anspruch 1, **dadurch gekennzeichnet, dass** das spritzgiessbare Polymer wasserlöslich ist.

3. Zahnbürste nach Anspruch 2, **dadurch gekennzeichnet, dass** das spritzgiessbare Polymer ein thermoplastisches Polymer auf der Basis von Polyethylenoxid ist.

4. Zahnbürste nach Anspruch 1 oder 2, **dadurch gekennzeichnet, dass** die Basis des spritzgiessbaren Polymers Stärke ist.

5. Zahnbürste nach einem der Ansprüche 1 bis 3, **dadurch gekennzeichnet, dass** das Trägermaterial ein Kunststoff ist, der sich während dem Einspritzen in die Ausnehmung des Kopf- oder Halsteils (10,52) mit einem Kunststoffmaterial des Kopfteils (10) verbunden hat.

6. Zahnbürste nach einem der Ansprüche 1 bis 5, **dadurch gekennzeichnet, dass** das Wirksubstanz-Element (24) Aromen, antibakterielle Wirksubstanzen und/oder abrasive Wirksubstanzen als Wirksubstanz enthält.

7. Zahnbürste nach einem der Ansprüche 1 bis 6, **dadurch gekennzeichnet, dass** das Wirksubstanz-Element (24) als Wirksubstanz Hydrated Silica aufweist.

8. Zahnbürste nach einem der Ansprüche 1 bis 7, **dadurch gekennzeichnet, dass** das Wirksubstanz-Element (24) einen Indikator enthält, so dass das Wirksubstanz-Element (24) mit fortschreitender Gebrauchsdauer seine Farbe ändert oder verbleicht.

9. Zahnbürste nach Anspruch 8, **dadurch gekennzeichnet, dass** das Wirksubstanz-Element (24) eine Gebrauchsdauer von 3 Monaten hat und mit dem Aufbrauchen der Wirksubstanz das Auswechseln der Zahnbürste angezeigt wird.

10. Zahnbürste nach einem der Ansprüche 1 bis 9, **dadurch gekennzeichnet, dass** der Hohlbereich (22) an seiner Innenwand Vorsprünge (40) oder andere Geometrieelemente aufweist, welche das eingesetzte Wirksubstanz-Element (24) vorzugsweise in klemmender Weise im Hohlbereich (22) positioniert.

11. Zahnbürste nach Anspruch 10, **dadurch gekennzeichnet, dass** es sich bei den Geometrieelementen um Hinterschneidungen handelt, welche das Wirksubstanz-Element (24) mittels Spritzguss verankern.

12. Zahnbürste nach einem der Ansprüche 1 bis 11, **dadurch gekennzeichnet, dass** der Hohlbereich (22) zumindest teilweise durch eine flexible Membran (26, 28) begrenzt ist, die sich vorzugsweise zumindest teilweise nach aussen wölbt.

13. Zahnbürste nach Anspruch 12, **dadurch gekennzeichnet, dass** die flexible Membran (26, 28) aus einem Weichmaterial (32) besteht, das vorzugsweise eine Shore A Härte von weniger als 70, besonders bevorzugt weniger als 40 hat.

14. Zahnbürste nach Anspruch 12 oder 13, **dadurch gekennzeichnet, dass** an der flexiblen Membran (26, 28) ebenfalls aus Weichmaterial (32) bestehende, vorzugsweise mit der flexiblen Membran (26, 28) in einem Arbeitsgang und aus demselben Material gefertigte Massage- und/oder Reinigungselemente (16) angeordnet sind, wobei sich die Austrittsöffnungen (36) vorzugsweise in der Membran (26, 28) zwischen den Massage- und/oder Reinigungselementen (16) und/oder in den Massage- und/oder Reinigungselementen (16) befinden.

15. Zahnbürste nach einem der Ansprüche 12 bis 14, **dadurch gekennzeichnet, dass** die flexible Membran (26, 28) im Bereich der Austrittsöffnungen (36) eine flächig-löchrige, ziehharmonikaartige, lamellenartige und/oder noppenartige Struktur hat.

16. Zahnbürste nach Anspruch 15, **dadurch gekennzeichnet, dass** die Austrittsöffnungen (36) innerhalb der flächiglöchrigen, ziehharmonikaartigen, lamellenartigen und/oder noppenartigen Struktur auf der Bürstenkopfrückseite angeordnet sind.

17. Zahnbürste nach einem der Ansprüche 1 bis 16, **dadurch gekennzeichnet, dass** die Austrittsöffnungen (36) im Bereich der Oberfläche der Zahnbürste trichterförmig aufgeweitet gestaltet sind.

18. Zahnbürste nach einem der Ansprüche 2 bis 17, **dadurch gekennzeichnet, dass** die Geometrie der Austrittsöffnungen (36) derart an die Wirksubstanz angepasst ist, dass das Wirksubstanz-Element (24) nach einer vorbestimmten Gesamtgebrauchsdauer unter Wassereinfluss im wesentlichen vollständig aufgelöst bzw. zersetzt und aus dem Hohlbereich (22) ausgespült ist.

19. Verfahren zur Herstellung einer Zahnbürste nach einem der Ansprüche 1 bis 18, bei welchem ein formgebender Zahnbürstenkörper mit einem Kopf-, Hals- und Griffteil (10, 52, 62) aus einer Hartkomponente (30) hergestellt wird, wobei im Kopf- oder Halsteil (10,52) ein Hohlbereich (22) oder eine entsprechende Ausnehmung ausgeformt wird, in welchen bzw. in welche ein Trägermaterial mit einer Wirksubstanz mittels Spritzguss zur Bildung eines Wirksubstanz-Elements (24) eingespritzt wird.

20. Verfahren nach Anspruch 19, **dadurch gekennzeichnet, dass** das Wirksubstanz-Element (24) mittels Spritzguss in die Form einer Tablette, einer Pille, einem stabförmigen Element, einer Platte oder einer Folie gebracht wird.

21. Verfahren nach Anspruch 19 oder 20, **dadurch gekennzeichnet, dass** zur Bildung einer flexiblen Membran (26, 28) des Hohlbereichs (22) und vorzugsweise weiterer weichelastischer Komponenten, insbesondere von Reinigungs- und Massageelementen (16), eine Weichkomponente (32) angespritzt wird.

22. Verfahren nach einem der Ansprüche 19 bis 21, **dadurch gekennzeichnet, dass** das Wirksubstanz-Element (24) mit der Weichkomponente (32) wenigstens teilweise umspritzt wird.

23. Verfahren nach einem der Ansprüche 19 bis 22, **dadurch gekennzeichnet, dass** das Wirksubstanz-Element (24) mit der Hartkomponente (30) wenigstens teilweise überdeckt wird.

24. Verfahren nach einem der Ansprüche 19 bis 23, **dadurch gekennzeichnet, dass** ein Zahnbürstenkörper mit einer Aussparung und ein vorzugsweise passgenau auf die Aussparung aufsetzbares Deckelement (54, 56) aus einer Hartkomponente (30) gebildet wird, dass in die Aussparung das Wirksubstanz-Element (24) eingesetzt und anschliessend das Deckelement (54, 56) auf die Aussparung aufgesetzt wird.

25. Verfahren nach Anspruch 24, **dadurch gekennzeichnet, dass** das Deckelement (54, 56) mit einer insbesondere Borsten (14) umfassenden Reinigungsstruktur (12) versehen wird.

26. Verfahren nach Anspruch 25, **dadurch gekennzeichnet, dass** das Wirksubstanz-Element (24) vor dem Anbringen der Reinigungsstruktur (12), wie Borsten (14), in den Hohlbereich (22) eingebracht wird.

27. Verfahren nach einem der Ansprüche 19 bis 26, **dadurch gekennzeichnet, dass** das Trägermaterial die Wirksubstanz beim Kontakt mit Wasser abgibt.

28. Verfahren nach einem der Ansprüche 19 bis 27, **dadurch gekennzeichnet, dass** das Trägermaterial ein wasserlösliches Polymer ist.

29. Verfahren nach Anspruch 28, **dadurch gekennzeichnet, dass** das Trägermaterial aus einem physiologisch unbedenklichen und biologisch abbaubaren Stoff, insbesondere auf der Basis von Stärke, besteht.

30. Verfahren nach Anspruch 28, **dadurch gekennzeichnet, dass** das Trägermaterial ein wasserlösliches, thermoplastisches Polymer auf der Basis von Polyethylenoxid ist.

31. Verfahren nach einem der Ansprüche 19 bis 27, **dadurch gekennzeichnet, dass** das Trägermaterial aus einem wasserunlöslichen Stoff besteht.

32. Verfahren nach einem der Ansprüche 19 bis 31, **dadurch gekennzeichnet, dass** sich das Trägermaterial während dem Einspritzen in die Ausnehmung des Kopf- oder Halsteils (10, 52) mit dem Kunststoffmaterial des Bürstenkopfes verbindet.

33. Verfahren nach einem der Ansprüche 19 bis 32, **dadurch gekennzeichnet, dass** der Bürstenkopf mit dem angespritzten wirksubstanz-Element (24) in einem Mehrkomponentenspritzgussverfahren hergestellt wird.

34. Verfahren nach einem der Ansprüche 19 bis 33, dadurch gekennzeichnez, dass Wirksubstanz-Element (24) im Kopf- oder Halsteil (10, 52) vorzugsweise auf einer Bürstenkopfrückseite angespritzt wird.

## Claims

1. A toothbrush with a head part (10) having a cleaning structure (12) that in particular comprises bristles (14), with a handle part (62) and with a neck part (52), a cavity (22) with at least one outlet opening (36) or a corresponding recess for an active substance being located in the head part (10) or the neck part (52), **characterized in that** an active substance element (24) is located in the cavity (22) or the recess, that the active substance element contains the active substance in a carrier material, and the carrier material releases the active substance upon contact with water in a controlled manner, the carrier material being an injection-moldable polymer.

2. The toothbrush as claimed in claim 1, **characterized in that** the injection-moldable polymer is watersoluble.

3. The toothbrush as claimed in claim 2, **characterized in that** the injection-moldable polymer is a thermoplastic polymer on the basis of polyethylene oxide.

4. The toothbrush as claimed in one of claims 1 or 2, **characterized in that** the basis of the injection-moldable polymer is starch.

5. The toothbrush as claimed in one of claims 1 to 3, **characterized in that** the carrier material is a plastic which, during injection into the recess of the head part (10) or the neck part (52), has been connected to a plastic material of the head part (10).

6. The toothbrush as claimed in one of claims 1 to 5, **characterized in that** the active substance element (24) contains flavoring agents, antibacterial substances and/or abrasive substances as the active substance.

7. The toothbrush as claimed in one of claims 1 to 6, **characterized in that** the active substance element (24) contains hydrated silica as the active substance.

8. The toothbrush as claimed in one of claims 1 to 7, **characterized in that** the active substance element (24) contains an indicator, such that the active substance element (24) changes its colour or fades as the period of use advances.

9. The toothbrush as claimed in claim 8, **characterized in that** the active substance element (24) has a period of use of 3 months and the need to replace the toothbrush is indicated by the exhaustion of the active substance.

10. The toothbrush as claimed in one of claims 1 to 9, **characterized in that**, on its inner wall, the cavity (22) has projections (40) or other geometric elements that position the inserted active substance element (24) in the cavity (22), preferably by clamping it.

11. The toothbrush as claimed in claim 10, **characterized in that** the geometric elements are undercuts that anchor the active substance element (24) by means of injection moulding.

12. The toothbrush as claimed in one of claims 1 to 11, **characterized in that** the cavity (22) is at least partially delimited by a flexible membrane (26, 28) that preferably curves at least partially outward.

13. The toothbrush as claimed claim 12, **characterized in that** the flexible membrane (26, 28) comprises a soft material (32) that preferably has a Shore A hardness of less than 70, particularly preferably of less than 40.

14. The toothbrush as claimed in claim 12 or 13, **characterized in that** massaging and/or cleaning elements (16), likewise comprising soft material (32), are arranged on the flexible membrane (26, 28) and are preferably produced along with the flexible membrane (26, 28) in one operating step and from the same material, wherein the outlet openings (36) are preferably located in the membrane (26, 28) between the massaging and/or cleaning elements (16) and/or in the massaging and/or cleaning elements (16).

15. The toothbrush as claimed in one of claims 12 to 14, **characterized in that** the flexible membrane (26, 28), in the area of the outlet openings (36), has a flat perforated structure, concertina-like structure, lamella-like structure and/or knob-like structure.

16. The toothbrush as claimed in claim 15, **characterized in that** the outlet openings (36) are arranged within the flat perforated structure, concertina-like structure, lamella-like structure and/or knob-like structure on the rear face of the brush head part.

17. The toothbrush as claimed in one of claims 1 to 16, **characterized in that** the outlet openings (36) in the area of the surface of the toothbrush are designed widening in particular in a funnel shape.

18. The toothbrush as claimed in one of claims 2 to 17, **characterized in that** the geometry of the outlet openings (36) is adapted to the active substance in such a way that, after a predetermined total duration of use of the toothbrush, the active substance element (24) is almost completely dissolved or disintegrated under the effect of water and is flushed out of the cavity (22).

19. Method for producing a toothbrush according to one of claims 1 to 18, in which method a shaping toothbrush body with a head part (10), neck part (52) and handle part (62) is produced from a hard component (30), a cavity (22) or a corresponding recess being formed in the head part (10) or neck part (52), into which cavity a carrier material with an active substance is injected in order to form an active substance element (24).

20. Method according to claim 19, **characterized in that** that the active substance element (24) is brought into the shape of a tablet, pill, rod-shaped element, plate or film by means of injection molding.

21. Method according to claim 19 or 20, **characterized in that** a soft component (32) is injected in order to form a flexible membrane (26, 28) of the cavity (22) and preferably other pliable components, in particular of cleaning and massaging elements (16).

22. Method according to one of claims 19 to 21, **characterized in that** the active substance element (24) is at least partially encapsulated by the soft component (32).

23. Method according to one of claims 19 to 22, **characterized in that** the active substance element (24) is at least partially covered with the hard component (30).

24. Method according to one of claims 19 to 23, **characterized in that** a toothbrush body with an aperture and a cover element (54, 56) that can be fitted onto the aperture, preferably with an exact fit, is formed from a hard component (30), and **in that** the cover element (54, 56) is fitted onto the aperture after inserting the active substance element (24) into the aperture.

25. Method according to claim 24, **characterized in that characterized in that** the cover element (54, 56) is provided with a cleaning structure (12) that in particular comprises bristles (14).

26. Method according to claim 25, **characterized in that** the active substance element (24) is introduced into the cavity (22) prior to the attachment of the cleaning structure (12), such as bristles (14).

27. Method according to one of claims 19 to 26, **characterized in that** the carrier material releases the active substance upon contact with water.

28. Method according to one of claims 19 to 27, **characterized in that** the carrier material is a water-soluble polymer.

29. Method according to claim 28, **characterized in that** the carrier material is composed of a physiologically safe and biodegradable material, in particular based on starch.

30. Method according to claim 28, **characterized in that** the carrier material is a water-soluble, thermoplastic polymer based on polyethylene oxide.

31. Method according to one of claims 19 to 27, **characterized in that** the carrier material is composed of a water-insoluble material.

32. Method according to one of claims 19 to 31, **characterized in that** the carrier material connects to the plastic material of the brush head part during injection into the recess of the head part (10) or the neck part (52).

33. Method according to one of claims 19 to 31, **characterized in that** the brush head with the active substance element (24) injected on is produced in a multi-component injection-moulding process.

34. Method according to one of claims 19 to 33, **characterized in that** the active substance element (24) is molded on the head part (10) or neck part (52), preferably on a rear face of the brush head.

## Revendications

1. Brosse à dents comprenant une partie de tête (10) comprenant une structure de nettoyage (12) comprenant notamment des soies (14), une partie de manche (62) et une partie d'encolure (52), une zone creuse (22) comprenant au moins une ouverture de sortie (36) ou un retrait approprié pour une substance active se trouvant dans la partie de tête ou d'encolure (10, 52), **caractérisée en ce qu'**un élément à substance active (24) est agencé dans la zone creuse (22) ou dans le retrait, l'élément à substance active (24) contenant la substance active dans un matériau support et le matériau support libérant la substance active d'une manière contrôlée au contact de l'eau, le matériau support étant constitué d'un polymère moulable par injection.

2. Brosse à dents selon la revendication 1, **caractérisée en ce que** le polymère moulable par injection est soluble dans l'eau.

3. Brosse à dents selon la revendication 2, **caractérisée en ce que** le polymère moulable par injection est un polymère thermoplastique à base d'oxyde de polyéthylène.

4. Brosse à dents selon la revendication 1 ou 2, **caractérisée en ce que** la base du polymère moulable par injection est de l'amidon.

5. Brosse à dents selon l'une quelconque des revendications 1 à 3, **caractérisée en ce que** le matériau support est un plastique qui se relie avec un matériau plastique de la partie de tête (10) pendant l'injection dans le retrait de la partie de tête ou d'encolure (10, 52).

6. Brosse à dents selon l'une quelconque des revendications 1 à 5, **caractérisée en ce que** l'élément à substance active (24) contient des arômes, des substances actives antibactériennes et/ou des substances actives abrasives en tant que substance active.

7. Brosse à dents selon l'une quelconque des revendications 1 à 6, **caractérisée en ce que** l'élément à substance active (24) comprend de la silice hydratée en tant que substance active.

8. Brosse à dents selon l'une quelconque des revendications 1 à 7, **caractérisée en ce que** l'élément à substance active (24) contient un indicateur, de manière à ce que l'élément à substance active (24) change ou perde sa couleur avec la durée d'utilisation croissante.

9. Brosse à dents selon la revendication 8, **caractérisée en ce que** l'élément à substance active (24) a une durée d'utilisation de 3 mois et le remplacement de la brosse à dents est signalé par l'épuisement de la substance active.

10. Brosse à dents selon l'une quelconque des revendications 1 à 9, **caractérisée en ce que** la zone creuse (22) présente sur sa paroi intérieure des protubérances (40) ou d'autres éléments géométriques qui positionnent l'élément à substance active (24) utilisé de préférence de manière bloquée dans la zone creuse (22).

11. Brosse à dents selon la revendication 10, **caractérisée en ce que** les éléments géométriques sont des contre-dépouilles qui ancrent l'élément à substance active (24) par moulage par injection.

12. Brosse à dents selon l'une quelconque des revendications 1 à 11, **caractérisée en ce que** la zone creuse (22) est limitée au moins partiellement par une membrane flexible (26, 28), qui est de préférence au moins partiellement arquée vers l'extérieur.

13. Brosse à dents selon la revendication 12, **caractérisée en ce que** la membrane flexible (26, 28) est constituée d'un matériau souple (32) qui a de préférence une dureté Shore A inférieure à 70, de manière particulièrement préférée inférieure à 40.

14. Brosse à dents selon la revendication 12 ou 13, **caractérisée en ce que** des éléments de massage et/ou de nettoyage (16) également constitués du matériau souple (32), de préférence fabriqués avec la membrane flexible (26, 28) en une étape de travail et en le même matériau, sont agencés sur la membrane flexible (26, 28), les ouvertures de sortie (36) se trouvant de préférence dans la membrane (26, 28) entre les éléments de massage et/ou de nettoyage (16) et/ou dans les éléments de massage et/ou de nettoyage (16).

15. Brosse à dents selon l'une quelconque des revendications 12 à 14, **caractérisée en ce que** la membrane flexible (26, 28) a dans la zone des ouvertures de sortie (36) une structure perforée en surface, de type en accordéon, de type lamellaire et/ou de type à picots.

16. Brosse à dents selon la revendication 15, **caractérisée en ce que** les ouvertures de sortie (36) sont agencées dans la structure perforée en surface, de type en accordéon, de type lamellaire et/ou de type à picots sur le côté arrière de la tête de la brosse.

17. Brosse à dents selon l'une quelconque des revendications 1 à 16, **caractérisée en ce que** les ouvertures de sortie (36) dans la zone de la surface de la brosse à dents sont évasées en forme d'entonnoir.

18. Brosse à dents selon l'une quelconque des revendications 2 à 17, **caractérisée en ce que** la géométrie des ouvertures de sortie (36) est adaptée à la substance active de manière à ce que l'élément à substance active (24) soit essentiellement complètement dissous ou décomposé sous l'effet de l'eau après une durée d'utilisation totale prédéterminée et éliminé par rinçage de la zone creuse (22).

19. Procédé de fabrication d'une brosse à dents selon l'une quelconque des revendications 1 à 18, selon lequel un corps de brosse à dents formateur comprenant une partie de tête, d'encolure et de manche (10, 52, 62) est fabriqué en un composant dur (30), une zone creuse (22) ou un retrait approprié étant formé dans la partie de tête ou d'encolure (10, 52), dans laquelle ou dans lequel un matériau support comprenant une substance active est injecté par moulage par injection pour former un élément à substance active (24).

20. Procédé selon la revendication 19, **caractérisé en ce que** l'élément à substance active (24) est mis sous la forme d'une tablette, d'une pilule, d'un élément en forme de bâton, d'une plaque ou d'une feuille par moulage par injection.

21. Procédé selon la revendication 19 ou 20, **caractérisé en ce qu'**un composant souple (32) est injecté pour la formation d'une membrane flexible (26, 28) de la zone creuse (22) et de préférence d'autres composants élastiques souples, notamment d'éléments de nettoyage et de massage (16).

22. Procédé selon l'une quelconque des revendications 19 à 21, **caractérisé en ce que** l'élément à substance active (24) est au moins partiellement enrobé avec le composant souple (32).

23. Procédé selon l'une quelconque des revendications 19 à 22, **caractérisé en ce que** l'élément à substance active (24) est au moins partiellement recouvert avec le composant dur (30).

24. Procédé selon l'une quelconque des revendications 19 à 23, **caractérisé en ce qu'**un corps de brosse à dents comprenant un évidement et un élément de recouvrement (54, 56) pouvant de préférence être posé de manière ajustée sur l'évidement est formé en un composant dur (30), **en ce que** l'élément à substance active (24) est implanté dans l'évidement, puis l'élément de recouvrement (54, 56) est posé sur l'évidement.

25. Procédé selon la revendication 24, **caractérisé en ce que** l'élément de recouvrement (54, 56) est muni d'une structure de nettoyage (12) comprenant notamment des soies (14).

26. Procédé selon la revendication 25, **caractérisé en ce que** l'élément à substance active (24) est introduit dans la zone creuse (22) avant l'application de la structure de nettoyage (12), telle que des soies (14).

27. Procédé selon l'une quelconque des revendications 19 à 26, **caractérisé en ce que** le matériau support libère la substance active au contact de l'eau.

28. Procédé selon l'une quelconque des revendications 19 à 27, **caractérisé en ce que** le matériau support est un polymère soluble dans l'eau.

29. Procédé selon la revendication 28, **caractérisé en ce que** le matériau support est constitué d'un matériau physiologiquement inoffensif et biodégradable, notamment à base d'amidon.

30. Procédé selon la revendication 28, **caractérisé en ce que** le matériau support est un polymère thermoplastique soluble dans l'eau à base d'oxyde de polyéthylène.

31. Procédé selon l'une quelconque des revendications 19 à 27, **caractérisé en ce que** le matériau support est constitué d'un matériau insoluble dans l'eau.

32. Procédé selon l'une quelconque des revendications 19 à 31, **caractérisé en ce que** le matériau support se relie avec le matériau plastique de la tête de la brosse pendant l'injection dans le retrait de la partie de tête ou d'encolure (10, 52).

33. Procédé selon l'une quelconque des revendications 19 à 32, **caractérisé en ce que** la tête de la brosse est fabriquée avec l'élément à substance active (24) injecté par un procédé de moulage par injection multicomposant.

34. Procédé selon l'une quelconque des revendications 19 à 33, **caractérisé en ce que** l'élément à substance active (24) est injecté dans la partie de tête ou d'encolure (10, 52), de préférence sur un côté arrière de la tête de la brosse.
